# EUROPÄISCHE PATENTSCHRIFT

(11) **EP 3 352 606 B1**
(45) Veröffentlichungstag und Bekanntmachung des Hinweises auf die Patenterteilung: **05.05.2021**
(21) Anmeldenummer: 16747483.2
(22) Anmeldetag: 29.07.2016
(51) Int. Cl.: A43B 7/00, A43B 1/00, A43B 7/12, A43B 23/07, A62B 17/00

(54) **FUNKTIONELLE FUSSBEKLEIDUNGSEINHEIT**
FUNCTIONAL FOOTWEAR UNIT
UNITÉ FONCTIONNELLE D'HABILLEMENT DU PIED

(30) Priorität: 30.11.2015 DE 102015015286; 05.01.2016 DE 102016100159
(43) Veröffentlichungstag der Anmeldung: 01.08.2018
(73) Patentinhaber: Blücher GmbH, 40699 Erkrath (DE)
(72) Erfinder: BAGGEN, Brigitte, 40699 Erkrath (DE); FISCHER, Rainer, 40699 Erkrath (DE); BENCH-WIEBER, Angela, 40699 Erkrath (DE); ROGMANN, Carina, 40699 Erkrath (DE)
(74) Vertreter: Von Rohr Patentanwälte Partnerschaft mbB
(86) Internationale Anmeldenummer: PCT/EP2016/068140
(87) Internationale Veröffentlichungsnummer: WO 2017/092886

(56) Entgegenhaltungen:
- EP-A1- 1 522 229
- WO-A1-2008/151692
- WO-A2-2005/053445
- DE-U1-202005 007 308
- US-A1- 2003 177 566
- US-A1- 2007 062 067
- US-A1- 2009 158 503

## Beschreibung

Die vorliegende Erfindung betrifft das technische Gebiet von Schutzbekleidungen bzw. von Schutzausrüstungen für den Fußbereich, welche insbesondere für den militärischen Einsatz oder für den Bereich der Gefahrenabwehr konzipiert sind und welche insbesondere eine Schutzfunktion gegenüber radioaktiven, chemischen bzw. biologischen Gift- und/oder Schadstoffen, wie Kampfstoffen, aufweisen bzw. welche eine entsprechende Chemikalienschutzfunktion besitzen.

Im Speziellen betrifft die vorliegende Erfindung eine funktionelle Fußbekleidungseinheit, insbesondere in Form eines Kit-of-parts, wobei die Fußbekleidungseinheit nach der Erfindung im Anspruch 1 beschrieben wird.

Gleichermaßen betrifft die vorliegende Erfindung ein Verfahren zur Verlängerung und Erhöhung der Schutzfunktion eines Schuhwerks, das im Anspruch 11 beschrieben wird.

Die vorliegende Erfindung betrifft auch eine Verwendung eines mindestens ein Adsorptionsmaterial aufweisenden Innenschuhmaterials zur Ausrüstung einer funktionellen Fußbekleidungseinheit mit der vorgenannten insbesondere modularen Schutzfunktion bzw. zur Verlängerung bzw. Erhöhung der Schutzfunktion eines Schuhwerks gegenüber radioaktiven, chemischen und/oder biologischen Gift- und/oder Schadstoffen. Eine solche Verwendung wird im Anspruch 12 beschrieben. Im Allgemeinen geht von chemischen, biologischen und nuklearen Gift- bzw. Schadstoffen, insbesondere Kampfstoffen, ein hohes Gefährdungspotential für mit derartigen Substanzen in Kontakt kommende Personen, wie beispielsweise sich im Kampfeinsatz befindende Soldaten sowie in der Gefahrenabwehr tätige Personen, wie Feuerwehrleute oder dergleichen, aus. Dabei führen oftmals schon geringe Mengen bzw. Konzentrationen der in Rede stehenden Gift- bzw. Schadstoffen zu einer nachhaltigen gesundheitlichen Beeinträchtigung bis hin zum Tod von Personen, die mit derartigen Substanzen in Kontakt kommen bzw. hiermit konfrontiert werden.

So gibt es eine Reihe von hochtoxischen Substanzen bzw. Stoffen, die bei Kontakt von der Haut aufgenommen werden und bereits in geringen Mengen bzw. Konzentrationen zu schwerwiegenden und mitunter nicht reversiblen körperlichen Schäden führen. Im Bereich der chemischen Gift- bzw. Kampfstoffen können hierzu insbesondere das blasenziehende Lost (Gelbkreuz) und das Nervengift Sarin genannt werden. Personen, die der Gefahr ausgesetzt sind, mit derartigen hochtoxischen Giften in Kontakt zu kommen, müssen demnach eine geeignete Schutzbekleidung tragen bzw. durch geeignete Schutzmaterialien bzw. -ausrüstung gegen diese Substanzen bzw. Gifte geschützt werden.

Dies gilt grundsätzlich auch für biologische Kampf- bzw. Giftstoffe, wie Bakterien, Viren oder Toxine biologischen Ursprungs, welche gleichermaßen bei Kontakt zu einer nachhaltigen gesundheitlichen Beeinträchtigung führen.

Darüber hinaus ist auch ein direkter Kontakt bzw. eine Kontamination mit radioaktiven Substanzen, insbesondere auch in Form von radioaktiven Partikeln oder dergleichen, aufgrund der mitunter nachhaltigen und dauerhaften Schädigung der Gesundheit zu vermeiden.

Auch im Bereich der Gefahrenabwehr, beispielsweise bei Einsätzen im Rahmen von Großbränden, wie in chemischen Produktionsanlagen oder dergleichen, können häufig eine Vielzahl von mitunter hochtoxischen Substanzen freigesetzt werden, so dass auch im Bereich der Gefahrenabwehr tätige Personen, wie beispielsweise Feuerwehrleute, die mit solchen toxischen Substanzen in Kontakt kommen können, entsprechend geschützt werden müssen. In diesem Zusammenhang kann auch sogenannten TICs (*Toxic Industrial Compounds*) eine entscheidende Rolle als Gefahrenstoffe zukommen.

Was die von den Gift- bzw. Schadstoffen ausgehende Gefährdung anbelangt, so kommt hierzu auch den Gliedmaßen insbesondere in Form der unteren Extremitäten eine großes Gefährdungspotential zu. In diesem Zusammenhang ist ein besonderer Fokus auf den Bereich des Fußes und auf den Übergangsbereich zwischen Fuß und Unterschenkel zu richten: Denn die vorgenannten Körperbereiche bzw. die in diesen Bereichen getragenen Bekleidungsstücke, wie Schuhwerk, stehen mitunter dauerhaft mit im Bodenbereich in hohen Konzentrationen vorliegenden Gift- bzw. Schadstoffen in Kontakt, was mit einer hohen Kontaminations- bzw. Intoxikationsgefahr einhergeht.

Folglich ist insbesondere darauf zu achten, dass die Füße, die Übergangsbereiche zum Unterschenkel sowie die Unterschenkel selbst ausreichend gegenüber toxischen Substanzen geschützt sind. Hierzu wird im Allgemeinen entsprechendes (Schutz-)Schuhwerk eingesetzt. Dabei ist auch zu beachten, dass das (Schutz-) Schuhwerk neben einer Schutzfunktion gegenüber den angeführten Gift- bzw. Schadstoffen auch eine hohe mechanische Stabilität, einen hohen Tragekomfort sowie gegebenenfalls auch eine Feuer- bzw. Flammbeständigkeit aufweisen soll, was im Stand der Technik jedoch nicht immer gegeben ist.

In diesem Zusammenhang werden gemäß dem Stand der Technik beispielsweise Überschuhe eingesetzt, welche als solche über eine gewisse Schutzfunktion gegenüber den in Rede stehenden Gift- bzw. Schadstoffen verfügen und welche im Anwendungszustand über das eigentliche Schuhwerk übergezogen werden. Ein derartiges Konzept geht jedoch auch mit anwendungsspezifischen Nachteilen einher, da eine optimale Handhabung insbesondere in Bezug auf das An- und Ablegen des Überschuhs nicht immer gewährleistet ist. Sofern der Überschuh zu spät angelegt wird, liegt bereits eine Kontamination des Schuhwerks vor, so dass dann ein optimaler Schutz nicht mehr gegeben ist und zudem sowohl Überschuh als auch das Schuhwerk dekontaminiert oder entsorgt werden müssen. Zudem wird das Schuhwerk mit zusätzlichem Gewicht belastet, so dass auch infolgedessen der Tragekomfort vermindert ist, so dass sich auch von daher der Überschuh nicht zum dauerhaften Tragen eignet. Insbesondere ist keine effiziente Abdichtung im Übergangsbereich des Überschuhs möglich, und zwar auch was den Übergang zu einem Schutzanzug im Bereich des Unterschenkels anbelangt.

Im Stand der Technik ist zudem Schuhwerk bekannt, bei welchem zur Gewährleistung eines gewissen Schutzes gegenüber Gift- bzw. Kampfstoffen ein Adsorptionsmaterial in dem Schuhwerk selbst fest integriert bzw. fester und dauerhafter Bestandteil des Schuhwerks ist.

So betrifft die DE 31 32 324 A1 ein wasser- und luftdichtes und Feuchtigkeit leitendes Textilmaterial mit einem wasserdampfdurchlässigen textilen Träger, der mit einer geschlossenen Schicht eines hydrophilen Polymeren abgedichtet ist, wobei die wasserdampfdurchlässige Schicht bzw. Beschichtung Aktivkohle als Schutz gegen Kampfstoffe aufweist, wobei die Aktivkohle in das Beschichtungsmaterial eingelagert ist. Das beschriebene Textilmaterial kann dabei als Obermaterial für Schuhe bzw. Schuhwerk eingesetzt werden. Die US2009/0158503 offenbart eine Socke/ Schuh-Kombination; die US2007/0062067 betrifft einen Stiefel, der eine Sohle, ein auf der Sohle angebrachtes Obermaterial, einen zwischen der Sohle und dem Obermaterial positionierten Bootie sowie einen ersten austauschbaren Innenbootie und einen zweiten austauschbaren Innenbootie aufweist.

Die im Stand der Technik beschriebenen Schuhwerke mit fest integrierten Bestandteilen zur Gewährleistung einer gewissen Schutzfunktion gegenüber Gift- bzw. Schadstoffen sind im Allgemeinen mit dem Nachteil verbunden, dass der Tragekomfort nicht immer optimal ist und im Falle einer Kontamination das Schuhwerk als Ganzes entweder aufwendig regeneriert oder aber ausgetauscht bzw. entsorgt werden muss, was auch mit hohen Kosten und einem entsprechenden logistischen Aufwand einhergeht. Zudem ist die Schutzleistung der im Stand der Technik bekannten Systeme nicht immer optimal, wobei zudem eine individuelle Anpassung der Schutzleistung nicht möglich ist.

Weiterhin sind Schuhwerke des Standes der Technik mit entsprechender Schutzfunktion mitunter dahingehend problematisch, dass, beispielsweise bei sehr hoher Belastung mit den zugrundeliegenden Gift- bzw. Schadstoffen, insbesondere wenn ein Tropfen eines flüssigen Gift- bzw. Schadstoffes aus großer Höhe auf das Material auftrifft, einmal in das Schuhwerk eingedrungene toxische Substanzen direkt auf den Fuß eines Trägers durchschlagen, was zu einer entsprechenden Kontamination mit einer Aufnahme der Schadstoffe durch den Träger des Schuhwerks führt.

Darüber hinaus ist auch die Bevorratung, Aufbewahrung bzw. Lagerung von Schuhwerken des Standes der Technik mit fest integriertem Schutz gegenüber Gift- bzw. Schadstoffen aufwendig und kostenintensiv, da das gesamte Schuhwerk in eine vor vorzeitiger Erschöpfung der Schutzkomponenten bzw. -bestandteile schützende Umverpackung eingebracht bzw. verschweißt werden muss. Insbesondere wird bei den Schuhwerken des Standes der Technik der vorliegende Umstand nicht berücksichtigt, dass die festen Bestandteile des Schuhwerks unterschiedliche Haltbarkeiten aufweisen. So ist die Lagerzeit maßgeblich von der begrenzten Haltbarkeit der Sohlenverbindung (Delaminierung der Schuhsohle) begrenzt, so dass nach Überschreiten der maximalen Lagerzeit das vollständige Schuhwerk mit den noch intakten Schutzkomponenten bzw. -bestandteilen entsorgt werden muss, was gleichermaßen kostenaufwendig und mit entsprechendem logistischen Aufwand einhergeht.

Entsprechend gilt für Schuhsysteme des Standes der Technik mit integriertem Schutz gegenüber Gift- und/oder Kampfstoffen, dass im Falle einer Kontamination des Schuhwerks bzw. einer Erschöpfung des Adsorptionsmittels das gesamte Schuhwerk ersetzt bzw. aufwendig regeneriert werden muss.

Vor diesem Hintergrund besteht somit die Aufgabe der vorliegenden Erfindung darin, eine Fußbekleidungseinheit bereitzustellen, welche die zuvor geschilderten Nachteile des Standes der Technik zumindest weitgehend vermeidet oder aber wenigstens abschwächt. Insbesondere soll die Fußbekleidungseinheit eine verlängerte bzw. verbesserte Schutzfunktion gegenüber chemischen bzw. biologischen bzw. nuklearen Gift- und/oder Schadstoffen aufweisen, wobei sich die Fußbekleidungseinheit für den militärischen Einsatz bzw. für den Einsatz im Bereich der Gefahrenabwehr eignen soll.

Eine weitere Aufgabe der vorliegenden Erfindung ist darin zu sehen, eine entsprechende Fußbekleidungseinheit bereitzustellen, welche in ihren Anwendungs- und Handhabungseigenschaften gegenüber den Schuhwerken des Standes der Technik verbessert ist, wobei in diesem Zusammenhang die Handhabung im Falle einer Kontamination als auch die Aufbewahrungs- bzw. Lagereigenschaften verbessert sein sollen, um auch auf dieser Basis ein kosteneffizientes und leistungsstarkes System bereitzustellen.

Eine nochmals weitere Aufgabe der vorliegenden Erfindung ist zudem darin zu sehen, eine solche Fußbekleidungseinheit bereitzustellen, bei welcher die Schutzfunktion individuell eingestellt bzw. vor dem Hintergrund des jeweiligen Einsatzbereichs sozusagen maßgeschneidert werden kann, wobei die Fußbekleidungseinheit gleichzeitig einen hohen Tragekomfort gewährleisten soll. Insbesondere soll die Schutzleistung gegenüber Systemen des Standes der Technik weiterführend verbessert sein.

Zur Lösung der zuvor geschilderten Aufgabe schlägt die vorliegende Erfindung somit - gemäß einem **ersten** Aspekt der vorliegenden Erfindung - eine funktionelle Fußbekleidungseinheit, insbesondere in Form eines Kit (Kit-of-parts), vorzugsweise mit insbesondere modularer Schutzfunktion gegenüber chemischen bzw. biologischen bzw. nuklearen Gift- und/oder Schadstoffen gemäß Anspruch 1 vor; jeweils vorteilhafte Weiterbildungen und Ausgestaltungen dieses Erfindungsaspekts sind Gegenstand der entsprechenden Unteransprüche (Ansprüche 2 bis 10).

Die vorliegende Erfindung betrifft weiterhin - gemäß einem **zweiten** Aspekt der vorliegenden Erfindung - ein Verfahren zur Verlängerung bzw. Erhöhung der Schutzfunktion eines Schuhwerks gemäß dem dieses erfindungsgemäße Verfahren betreffenden Anspruch (Anspruch 11).

Weiterhin betrifft die vorliegende Erfindung - gemäß einem **dritten** Aspekt der vorliegenden Erfindung - eine Verwendung eines mindestens ein Adsorptionsmaterial aufweisenden Innenschuhmaterials, insbesondere in Form einer Socke oder vorzugsweise eines Strumpfs, zur Ausrüstung einer funktionellen Fußbekleidungseinheit mit einer insbesondere modularen Schutzfunktion gegenüber den in Rede stehenden Gift- bzw. Schadstoffen gemäß dem diese erfindungsgemäße Verwendung betreffenden Anspruch (Anspruch 12).

Es versteht sich von selbst, dass bei der nachfolgenden Beschreibung der vorliegenden Erfindung solche Ausgestaltungen, Ausführungsformen, Vorteile, Beispiele oder dergleichen, welche nachfolgend - zu Zwecken der Vermeidung unnötiger Wiederholungen - nur zu einem einzelnen Erfindungsaspekt ausgeführt werden, selbstverständlich auch in Bezug auf die übrigen Erfindungsaspekte entsprechend gelten, ohne dass es einer ausdrücklichen Erwähnung bedarf.

Weiterhin versteht es sich von selbst, dass bei nachfolgenden Angaben von Werten, Zahlen und Bereichen die diesbezüglichen Werte-, Zahlen- und Bereichsangaben nicht beschränkend zu verstehen sind; es versteht sich für den Fachmann von selbst, dass einzelfallbedingt oder anwendungsbezogen von den angegebenen Bereichen bzw. Angaben abgewichen werden kann, ohne dass der Rahmen der vorliegenden Erfindung verlassen ist.

Zudem gilt, dass sämtliche im Folgenden genannten Werte- bzw. Parameterangaben oder dergleichen grundsätzlich mit genormten bzw. standardisierten oder explizit angegebenen Bestimmungsverfahren oder aber anderenfalls mit dem Fachmann auf diesem Gebiet an sich geläufigen Bestimmungs- bzw. Messmethoden ermittelt bzw. bestimmt werden können. Sofern nicht anders angegeben, werden die zugrundeliegenden Werte bzw. Parameter unter Standardbedingungen (d.h. insbesondere bei einer Temperatur von 20 °C und/oder bei einem Druck von 1.013,25 hPa bzw. 1,01325 bar) ermittelt.

Im Übrigen gilt, dass bei sämtlichen nachstehend aufgeführten relativen bzw. prozentualen, insbesondere gewichtsbezogenen Mengenangaben zu beachten ist, dass diese Angaben im Rahmen der vorliegenden Erfindung vom Fachmann derart auszuwählen bzw. zu kombinieren sind, dass in der Summe - gegebenenfalls unter Einbeziehung weiterer Komponenten bzw. Inhaltsstoffe, insbesondere wie nachfolgend definiert - stets 100 % bzw. 100 Gew.-% resultieren. Dies versteht sich für den Fachmann aber von selbst.

Dies vorausgeschickt, wird im Folgenden die vorliegende Erfindung näher beschrieben und erläutert, und zwar auch anhand von erfindungsgemäße Ausführungsformen bzw. Ausführungsbeispiele darstellenden Zeichnungen bzw. Figurendarstellungen.

Im Zusammenhang mit der Erläuterung dieser bevorzugten Ausführungsformen bzw. Ausführungsbeispiele der vorliegenden Erfindung, welche jedoch in Bezug auf die vorliegende Erfindung keinesfalls beschränkend sind, werden auch weitergehende Vorteile, Eigenschaften und Merkmale der vorliegenden Erfindung aufgezeigt.

Gegenstand der vorliegenden Erfindung - gemäß einem **ersten** Aspekt der vorliegenden Erfindung - ist somit eine funktionelle Fußbekleidungseinheit, insbesondere in Form eines Kit (Kit-of-parts), vorzugsweise mit insbesondere modularer Schutzfunktion gegenüber radioaktiven Gift- bzw. Schadstoffen und/oder gegenüber chemischen und/oder biologischen Gift- bzw. Schadstoffen, insbesondere Kampfstoffen, wobei die Fußbekleidungseinheit als funktional zusammenhängende bzw. als funktional einander zugeordnete, jedoch getrennte und/oder separate, insbesondere räumlich getrennte Komponenten gemäß Anspruch 1.

Denn die Anmelderin hat in völlig überraschender Weise gefunden, dass durch die zweckgerichtete Kombination eines mindestens ein Adsorptionsmaterial aufweisenden Innenschuhmaterials bzw. Fußbedeckungsmaterials, welches insbesondere in Form einer Socke bzw. vorzugsweise eines Strumpfs ausgebildet ist, mit einem insbesondere in Form eines Schuhs oder vorzugsweise eines Stiefels ausgebildeten Schuhwerks insgesamt eine funktionelle Fußbekleidungseinheit nach der Erfindung bereitgestellt wird, welche eine insbesondere modulare Schutzfunktion gegenüber radioaktiven, chemischen bzw. biologischen Gift- bzw. Schadstoffen aufweist, wobei die auf diese Weise bereitgestellte funktionelle Fußbekleidungseinheit nach der Erfindung bei gleichzeitig hoher Schutzfunktion gegenüber den in Rede stehenden Gift- bzw. Schadstoffen über verbesserte Anwendungs- bzw. Gebrauchs- und Handhabungseigenschaften verfügt.

In diesem Zusammenhang besteht eine zentrale Idee der vorliegenden Erfindung darin, dass das Schuhwerk einerseits und dass das Adsorptionsmaterial aufweisende Innenschuhmaterial bzw. Fußbedeckungsmaterial andererseits im Hinblick auf die erfindungsgemäß bereitgestellte Fußbekleidungseinheit als funktional zusammenhängende bzw. funktional einander zugeordnete, jedoch insbesondere im Nichttragezustand als getrennte bzw. separate, insbesondere räumlich getrennte Komponenten vorliegen.

Das erfindungsgemäße Konzept ist somit insbesondere darin zu sehen, dass eine funktionelle Fußbekleidungseinheit mit zwei Komponenten - Schuhwerk einerseits und mindestens ein Adsorptionsmaterial aufweisendes Innenschuhmaterial andererseits - bereitgestellt wird, wobei im Trage- bzw. Anwendungszustand das Innenschuhmaterial insbesondere in Form einer Socke oder vorzugsweise eines Strumpfs unterhalb des Schuhwerks als solches angeordnet bzw. getragen wird und folglich von dem oberhalb des Innenschuhmaterials angeordneten Schuhwerk sozusagen nach außen abgedeckt bzw. umschlossen wird, wobei die Komponenten dann bei ihrer Anwendung (d.h. insbesondere im Tragezustand) als funktional zusammenhängende und sich hinsichtlich ihrer jeweiligen (Schutz-)Eigenschaften ergänzende Funktionseinheit vorliegen.

Wie nachfolgend noch im Detail ausgeführt, kann dabei auch das Schuhwerk als solches mit einer Schutzfunktion gegenüber chemischen bzw. biologischen bzw. nuklearen Gift- bzw. Schadstoffen ausgerüstet sein, welche funktional mit der von dem Innenschuhmaterial bereitgestellten Schutzfunktion zusammenwirkt, so dass sich die jeweiligen Komponenten (d.h. Schuhwerk einerseits und Schuhinnenmaterial andererseits) hinsichtlich ihrer Schutzfunktion gegenüber Gift- und Schadstoffen weiterführend ergänzen. Dabei können die (Schutz-)Eigenschaften der Fußbekleidungseinheit nach der Erfindung insgesamt durch die konkrete Ausbildung und Abstimmung der Komponenten gezielt eingestellt bzw. maßgeschneidert werden. In diesem Zusammenhang wird im Rahmen der vorliegenden Erfindung beispielsweise auf Basis des Schuhwerks ein hoher mechanischer Schutz bzw. eine hohe Schutzfunktion gegenüber mechanischer Krafteinwirkung mit einem Grundschutz gegenüber Gift- bzw. Schadstoffen bereitgestellt, welche durch die weiterführende Schutzfunktion des Innenschuhmaterials gegenüber den genannten Gift- bzw. Schadstoffen funktional ergänzt bzw. zweckgerichtet erhöht wird.

Das der vorliegenden Erfindung zugrundeliegende Konzept, wonach eine funktionelle Fußbekleidungseinheit mit einem modularen Aufbau auf Basis eines speziellen Schuhwerks einerseits und eines speziellen Innenschuhmaterials andererseits bereitgestellt wird, ist dabei auch mit dem Vorteil verbunden, dass im Falle einer Kontamination die jeweiligen Komponenten getrennt voneinander bzw. unabhängig voneinander regeneriert bzw. unabhängig voneinander entsorgt werden können. So kann es beispielsweise erfindungsgemäß vorgesehen sein, dass das Innenschuhmaterial, welches ein gegebenenfalls erschöpftes Adsorptionsmaterial aufweist, regeneriert oder aber entsorgt bzw. ausgetauscht wird. Hierbei kann eine aufwendige Regeneration oder aber Entsorgung des Schuhwerks entfallen, da das Schuhwerk aufgrund des Vorhandenseins eines individuell handzuhabenden und auszutauschenden Innenschuhmaterials nicht direkt mit dem Träger in Kontakt kommt, so dass von einem etwaig kontaminierten Schuhwerk keine Gefahr ausgeht. Die getrennte Handhabung der Komponenten geht mit verbesserten Anwendungseigenschaften bei gleichzeitig optimierter Logistik (optimierte Beschaffung bzw. Bevorratung infolge geringerer Stückzahlen des Schuhwerks) und somit mit verringerten Kosten einher.

Insbesondere kann auf Basis des erfindungsgemäßen Konzepts bereits eingetragenes und an den Träger individuell angepasstes Schuhwerk durch Austausch bzw. Regeneration nur des Innenschuhmaterials wieder eine vollständige Schutzfunktion aufweisen bzw. erlangen, so dass ein unbequemes und die Leistungsfähigkeit beeinträchtigendes Einlaufen neuer Stiefel (Bildung von Scheuer- und Druckstellen sowie Blasenbildung) entfallen kann. Insbesondere kann eine erhöhte mechanische Belastung und eine Beschädigung von zwischen Schuh und Träger des Schuhs angeordneten Materialien, wie dem Innenschuhmateria, infolge nicht eingetragener Schuhwerke vermieden werden.

Zudem können die der erfindungsgemäßen funktionellen Fußbekleidungseinheit zugrundeliegenden Komponenten in Form des Schuhwerks einerseits und des Innenschuhmaterials andererseits getrennt gelagert bzw. bereitgestellt werden, was auch den unterschiedlichen Lebensdauern bzw. den hiermit einhergehenden möglichen Lagerzeiten der zugrundeliegenden Komponenten entsprechend Rechnung trägt. In diesem Zusammenhang kann die Lagerung der jeweiligen Komponenten auch individualisiert und somit im Hinblick auf die jeweiligen Lagerungsanforderungen der Komponenten optimiert werden. Insbesondere kann in diesem Zusammenhang eine Einbringung des im Allgemeinen kein zur Erschöpfung neigendes Adsorptionsmaterial aufweisenden Schuhwerks in eine (Kontaminations-)Schutzhülle ("Einschweißen") entfallen und somit eine entsprechende Einlagerung auf das die Adsorptionsmaterialien enthaltende Innenschuhmaterial begrenzt werden.

Erfindungsgemäß wird mit der Bereitstellung einer modularen Schutzfunktion gegenüber Gift- bzw. Schadstoffen, insbesondere Kampfstoffen, insgesamt eine funktionelle Fußbekleidungseinheit zur Verfügung gestellt, bei welcher sich die jeweiligen Schutzeigenschaften der zugrundeliegenden Komponenten in Form des Schuhwerks einerseits und des Innenschuhmaterials andererseits über die Wirkung der Einzelbestandteile hinaus ergänzen, so dass insgesamt auch von daher eine individuell anpassbare und maßgeschneiderte Schutzfunktion bereitgestellt werden kann.

Insbesondere ist es im Rahmen der vorliegenden Erfindung auch gewährleistet, dass durch das Schuhwerk gegebenenfalls hindurchtretende toxische Substanzen, wie es beispielsweise bei sehr hoher oder dauerhafter Belastung mit Gift- bzw. Schadstoffen der Fall sein kann, von dem Innenschutzmaterial aufgenommen bzw. absorbiert werden, so dass diese nicht bis zum Träger der Fußbekleidungseinheit nach der Erfindung durchdringen können.

Im Allgemeinen kann grundsätzlich bereits auf Basis des Einsatzes des speziellen Schuhwerks als solches eine Kontamination verringert werden, da auf die Fußbekleidungseinheit nach der Erfindung treffende Gift- bzw. Schadstoffe bereits durch das Schuhwerk vom Träger abgehalten werden können, wobei diese Schutzwirkung des Schuhwerks durch das Innenschuhmaterial sozusagen auch als Reserveschutz ergänzt wird.

Die erfindungsgemäße funktionelle Fußbekleidungseinheit weist zudem einen verbesserten Tragekomfort auf, da sich infolge der sich ergänzenden Schutzeigenschaften die Möglichkeit ergibt, die Materialien beispielsweise dünner und/oder mit geringerem Flächengewicht auszubilden. Da das Innenschuhmaterial bereits als solches aufgrund seines speziellen Aufbaus einen hohen Tragekomfort im Hinblick auf seine Eigenschaft als Futtermaterial aufweist, kann beispielsweise die Innenschicht bzw. die im Tragezustand dem Träger zugewandte Schicht des Schuhwerks entsprechend reduziert werden oder sogar entfallen.

Weiterhin können im Hinblick auf die erfindungsgemäße funktionelle Fußbekleidungseinheit das Schuhwerk einerseits und das Innenschuhmaterial andererseits in ihrem jeweiligen Aufbau bzw. ihrer Konfektion aufeinander abgestimmt werden, beispielsweise was den Verlauf von Nähten oder dergleichen anbelangt, so dass hierdurch Druckstellen oder dergleichen vermieden werden können.

Erfindungsgemäß ist der Begriff "funktional zusammenhängende und/oder funktional einander zugeordnete Komponenten" sehr breit zu verstehen. Insbesondere bezieht sich dieser Begriff auf eine Ergänzung bzw. ein Zusammenwirken der den jeweiligen Komponenten der Fußbekleidungseinheit zugrundeliegenden Eigenschaften, insbesondere im Hinblick auf die Bereitstellung einer entsprechenden Schutzfunktion gegenüber den in Rede stehenden Gift- bzw. Schadstoffen, insbesondere Kampfstoffen, wobei die zugrundeliegenden Eigenschaften aufgrund der Modularität durch spezielle Ausbildung und Abstimmung der Komponenten in Form des Schuhwerks und des Innenschuhmaterials individuell eingestellt bzw. maßgeschneidert werden können.

In diesem Zusammenhang ist zudem der Begriff "modular", wie er erfindungsgemäß insbesondere im Hinblick auf die Bereitstellung der Schutzfunktion verwendet wird, insbesondere derart zu verstehen, dass erfindungsgemäß ein modularisierter Aufbau bzw. eine modularisierte Kombination mit der Bereitstellung separater Komponenten bzw. von Einzelbestandteilen in Form des Schuhwerks einerseits und des Innenschuhmaterials andererseits zum Erhalt der funktionellen Fußbekleidungseinheit mit sich ergänzenden Schutzeigenschaften bereitgestellt wird.

Der Begriff "Innenschuhmaterial" (synonym auch als "Fußbedeckungsmaterial" bezeichnet) wie er im Rahmen der vorliegenden Erfindung verwendet wird, ist insbesondere derart zu verstehen, dass es sich hierbei um eine Socke bzw. vorzugsweise um einen Strumpf handelt. Insbesondere kann das Innenschuhmaterial im Trage- bzw. Benutzungszustand den Fuß eines Benutzers bzw. Trägers aufnehmen und diesen allseitig zumindest im Wesentlichen vollständig bedecken bzw. umschließen, wobei das Innenschuhmaterial direkt auf dem Fuß aufliegen kann. Das Innenschuhmaterial kann gleichermaßen auch einen unteren, dem Fuß zugewandten Abschnitt des Unterschenkels bedecken.

In diesem Zusammenhang ist weiterhin der Begriff "Schuhwerk", wie er im Rahmen der vorliegenden Erfindung verwendet wird, insbesondere derart zu verstehen, dass es sich hierbei insbesondere um einen Schuh oder vorzugsweise um einen Stiefel handelt, welcher wiederum das Innenschuhmaterial bedecken bzw. umschließen kann und welcher im Tragezustand insbesondere als äußere, den Gift- bzw. Schadstoffen zugewandte Bedeckung fungiert.

Weitere Vorteile, Merkmale, Eigenschaften und Aspekte der vorliegenden Erfindung ergeben sich aus der folgenden Beschreibung von bevorzugten Ausführungsformen anhand der Zeichnungen. Es zeigt:
- Fig. 1: eine schematische Darstellung der erfindungsgemäßen funktionellen Fußbekleidungseinheit mit einem Schuhwerk einerseits und einem im Benutzungs- bzw. Tragezustand in dem Schuhwerk separat angeordneten Innenschuhmaterial (Fußbedeckungsmaterial), insbesondere in Form einer Socke oder vorzugsweise eines Strumpfs, andererseits;
- Fig. 2: eine schematische Schnittdarstellung in Form einer Ausschnittvergrößerung aus Fig. 1 (dortiger Ausschnitt I) durch den Schichtaufbau eines der funktionellen Fußbekleidungseinheit zugrundeliegenden Schuhwerks gemäß einer bevorzugten Ausführungsform der Erfindung, wonach das Schuhwerk als solches eine zusätzliche Membran aufweist;
- Fig. 3A: eine schematische Schnittdarstellung in Form einer Ausschnittvergrößerung aus Fig. 1 (dortiger Ausschnitt II) durch den Schichtaufbau eines der erfindungsgemäßen Fußbekleidungseinheit zugrundeliegenden Innenschuhmaterials mit einer diskontinuierlichen Fixierung des für das Innenschuhmaterial eingesetzten Adsorptionsmaterials, wobei der Schichtaufbau keine zusätzliche Membran aufweist (bevorzugte Ausführungsform gegenüber Fig. 3C);
- Fig. 3B: eine weitere schematische Schnittdarstellung in Form einer Ausschnittvergrößerung von Fig. 1 (Ausschnitt II) durch den Schichtaufbau des Innenschuhmaterials gemäß einer alternativen Ausführungsform der vorliegenden Erfindung, wonach das Adsorptionsmaterial mittels einer kontinuierlich ausgebildeten Fixierung, beispielsweise in Form eines Schaums oder dergleichen, befestigt ist wobei der Schichtaufbau keine zusätzliche Membran aufweist (bevorzugte Ausführungsform gegenüber Fig. 3D);
- Fig. 3C: eine schematische Schnittdarstellung in Form einer Ausschnittvergrößerung aus Fig. 1 (dortiger Ausschnitt II) durch den Schichtaufbau eines der erfindungsgemäßen Fußbekleidungseinheit zugrundeliegenden Innenschuhmaterials mit einer diskontinuierlichen Fixierung des eingesetzten Adsorptionsmaterials, wobei der Schichtaufbau eine zusätzliche Membran aufweist (weniger bevorzugte Ausführungsform gegenüber Fig. 3A);
- Fig. 3D: eine weitere schematische Schnittdarstellung in Form einer Ausschnittvergrößerung von Fig. 1 (Ausschnitt II) durch den Schichtaufbau des Innenschuhmaterials gemäß einer alternativen Ausführungsform der vorliegenden Erfindung, wonach das Adsorptionsmaterial mittels einer kontinuierlich ausgebildeten Fixierung, beispielsweise in Form eines Schaums oder dergleichen, befestigt ist wobei der Schichtaufbau eine zusätzliche Membran aufweist (weniger bevorzugte Ausführungsform gegenüber Fig. 3B);
- Fig. 4: eine schematische Darstellung in Form einer Draufsicht eines der funktionellen Fußbekleidungseinheit zugrundeliegenden Schuhinnenmaterials in Form einer Socke bzw. eines Strumpfs.

Fig. 1 zeigt eine erfindungsgemäße funktionelle Fußbekleidungseinheit 1, welche insbesondere in Form eines Kit (Kit-of-parts), vorliegt, wobei die funktionelle Fußbekleidungseinheit 1 nach der Erfindung vorzugsweise mit insbesondere modularer Schutzfunktion gegenüber radioaktiven Gift- bzw. Kampfstoffen und/oder gegenüber chemischen und/oder biologischen Gift- bzw. Schadstoffen, insbesondere Kampfstoffen, ausgerüstet ist. Die erfindungsgemäße funktionelle Fußbekleidungseinheit 1 zeichnet sich dadurch aus, dass die Fußbekleidungseinheit 1 als funktional zusammenhängende bzw. als funktional einander zugeordnete, jedoch getrennte bzw. separate, insbesondere räumlich getrennte Komponenten zum einen (A) ein Schuhwerk 2, insbesondere in Form eines Schuhs oder vorzugsweise eines Stiefels, zum anderen (B) ein mindestens ein Adsorptionsmaterial 14 aufweisendes Innenschuhmaterial (Fußbedeckungsmaterial) 3, insbesondere in Form einer Socke oder vorzugsweise eines Strumpfs, vorzugsweise zur Verlängerung bzw. Erhöhung der Schutzfunktion des Schuhwerks 2, aufweist. Fig. 1 veranschaulicht insbesondere den Trage- bzw. Benutzungszustand der funktionellen Fußbekleidungseinheit 1 nach der Erfindung, wonach das Innenschuhmaterial 3 von dem Schuhwerk 2 aufgenommen ist.

Im Rahmen der vorliegenden Erfindung ist es insbesondere bevorzugt, dass die Fußbekleidungseinheit 1 nach der Erfindung mit einer Schutzfunktion gegenüber radioaktiven Gift- bzw. Schadstoffen und/oder gegenüber biologischen Gift- bzw. Schadstoffen und/oder gegenüber chemischen Gift- bzw. Schadstoffen ausgerüstet ist. Die Fußbekleidungseinheit 1 nach der Erfindung weist somit einen umfangreichen Schutz gegenüber den verschiedensten Gift- bzw. Schadstoffen auf, was insbesondere durch das gezielte Zusammenwirken von Schuhwerk 2 einerseits und Innenschuhmaterial 3 andererseits bedingt ist, wonach sich nämlich die jeweiligen Schutzeigenschaften sozusagen funktional ergänzen können. Insbesondere ist es im Rahmen der vorliegenden Erfindung in diesem Zusammenhang möglich, die jeweilige Schutzfunktion durch konkrete Ausbildung und Abstimmung den der funktionellen Fußbekleidungseinheit 1 zugrundeliegenden Komponenten auf Basis des Schuhwerks 2 einerseits und des Innenschuhmaterials 3 andererseits dem jeweiligen Anforderungsprofil anzupassen bzw. maßzuschneidern.

Beispielsweise kann es in nichtbeschränkender Weise vorgesehen sein, dass bereits das Schuhwerk 2 eine Schutzfunktionen gegenüber den in Rede stehenden Gift- bzw. Schadstoffen auf Basis von Sperreigenschaften aufweist, wobei die Sperrfunktion, wie nachfolgend noch im Detail beschrieben, beispielsweise durch den gezielten Einsatz einer (Sperrschicht-)Membran bzw. einer speziellen schadstoffabweisenden Ausrüstung der Oberfläche des Schuhwerks 2 bereitgestellt werden kann, während dem Innenschuhmaterial 3 eine ergänzende (Reserve-) Schutzwirkung auf Basis der dem Schuhinnenmaterial 3 zugrundeliegenden adsorptiven Eigenschaften infolge der Verwendung eines Adsorptionsmaterials zukommt.

Erfindungsgemäß ist es insbesondere vorgesehen, dass das Innenschuhmaterial 3 insbesondere im Trage- bzw. Benutzungszustand, nicht dauerhaft mit dem Schuhwerk 2 verbunden ist bzw. dass das Innenschuhmaterial 3 nicht dauerhafter Bestandteil des Schuhwerks 2 ist. Insbesondere verhält es sich im Rahmen der vorliegenden Erfindung derart, dass das Innenschuhmaterial 3, insbesondere im Trage- bzw. Benutzungszustand, lose bzw. unverbunden an dem Schuhwerk 2 anliegt bzw. wobei das Schuhwerk 2, insbesondere im Trage- bzw. Benutzungszustand, lose bzw. unverbunden auf dem Innenschuhmaterial 3 aufliegt.

Mit anderen Worten handelt es sich bei den erfindungsgemäß für die funktionelle Fußbekleidungseinheit 1 eingesetzten Komponenten um separate und körperlich eigenständige Bestandteile, welche insbesondere im Nichtgebrauchszustand sozusagen getrennt voneinander vorliegen können. Die Bereitstellung der funktionellen Fußbekleidungseinheit 1 in Form der jeweiligen Komponenten bedingt dabei sozusagen die Modularität der Fußbekleidungseinheit 1 nach der Erfindung. Die hiermit einhergehenden Vorteile sind, wie zuvor angeführt, insbesondere darin zu sehen, dass zum einen die Schutzfunktion durch Abstimmung der Komponenten modular ergänzt bzw. individuell angepasst werden kann, wobei die jeweiligen Komponenten im Falle eines Funktionsverlustes bzw. einer Kontamination auf einfache Weise ausgetauscht bzw. ersetzt werden können. Andererseits führt die erfindungsgemäße Konzeption mit der zugrundeliegenden Modularität zu verbesserten Anwendungs- und Handhabungseigenschaften, insbesondere da die jeweiligen Komponenten wie herkömmliches Schuhwerk bzw. herkömmliches Innenschuhmaterial, insbesondere im Hinblick auf die Ausbildung in Form einer Socke bzw. eines Strumpfs, angelegt bzw. getragen werden können. Darüber hinaus ist auch die Logistik und Lagerhaltung verbessert, da, wie zuvor angeführt, die jeweiligen Komponenten getrennt voneinander gehandhabt bzw. bevorratet werden können, was den entsprechenden spezifischen Eigenschaften der Komponenten entsprechend Rechnung trägt.

In diesem Zusammenhang hat die Anmelderin auch in völlig überraschender Weise gefunden, dass die Schutzleistung des Gesamtsystems und somit die erfindungsgemäße Fußbekleidungseinheit 1 durch die separate Ausbildung von Schuhwerk 2 einerseits und Innenschuhmaterial 3 andererseits mit dem losen bzw. unverbundenen Aneinanderliegen während des Trage- bzw. Benutzungszustands weiterführend verbessert ist. Ohne sich auf diese Theorie festlegen zu wollen, resultiert infolge der losen Anordnung der Komponenten eines mitunter geringen Luftspalts zwischen Schuhwerk 2 einerseits und Innenschuhmaterial 3 andererseits, was zu einer verbesserten Konvektion der aufzureinigenden Luft führt, einhergehend mit einer verbesserten Ausnutzung des Adsorptionsmaterials 14 des Innenschuhmaterials 2 in Bezug auf die zu adsorbierenden Gift- bzw. Schadstoffe.

Infolge des modularen Aufbaus der erfindungsgemäßen funktionellen Fußbekleidungseinheit 1, wonach bereits das Schuhinnenmaterial 3, insbesondere in Form einer Socke bzw. eines Strumpfs, aufgrund der Verwendung eines Adsorptionsmaterials 14 eine hohe Schutzfunktion aufweist, können insbesondere für das Schuhwerk 2 zahlreiche körperliche bzw. konstruktive Ausgestaltungen realisiert werden. Beispielsweise kann das Schuhwerk 2 in nichtbeschränkender Weise in Form eines wasserdampfdurchlässigen bzw. atmungsaktiven Schnürstiefels oder- schuhs vorliegen. In diesem Zusammenhang kann das Schuhwerk 2, insbesondere im Hinblick auf den Tragekomfort und die Bequemlichkeit, beispielsweise was die Verwendung von (Schuh-)Nähten anbelangt, weiterführend optimiert werden.

Erfindungsgemäß ist es insbesondere vorgesehen, dass das Innenschuhmaterial 3 zur Anordnung, insbesondere im Trage- bzw. Benutzungszustand, auf der Innenseite des Schuhwerks 2 vorgesehen ist, wie in Fig. 1 dargestellt. Insbesondere ist das Innenschuhmaterial 3 im Tragezustand zur Anordnung zwischen dem Schuhwerk 2 und dem zu schützenden Fußbereich vorgesehen. Insbesondere kann das Innenschuhmaterial 3 zur Anordnung auf der dem im Tragezustand zu schützenden Fußbereich zugewandten Seite des Schuhwerks 2 vorgesehen sein.

In diesem Zusammenhang ist es erfindungsgemäß insbesondere vorgesehen, dass das Innenschuhmaterial 3 den Fußbereich, d.h. den Fuß als solchen (mit dem diesbezüglichen Zehen-, Fußsohlen-, Fersen-, und Fußrückbereich), sozusagen vollständig bzw. vollumfänglich bedeckt bzw. umschließt. Insbesondere kann das Innenschuhmaterial 3 auch den Bereich des Sprunggelenks sowie den Bereich des insbesondere unteren Unterschenkels (Beinschaft) bedecken. Wie zuvor angeführt, kann das Innenschuhmaterial 3 insbesondere in Form einer Socke bzw. vorzugsweise eines Strumpfs ausgebildet werden, was insbesondere auch damit einhergeht, dass das Innenschuhmaterial 3 im Trage- bzw. Anwendungszustand eng an den zu bedeckenden Körperstellen bzw. dem Fuß- und Unterschenkelbereich anliegt, was einerseits im Hinblick auf den Tragekomfort sowie der Bequemlichkeit und andererseits hinsichtlich der Bereitstellung einer effizienten Schutzfunktion von Vorteil ist.

Was zudem das Schuhwerk 2 der Fußbekleidungseinheit 1 nach der Erfindung anbelangt, so kann dieses zur Anordnung, insbesondere im Trage- bzw. Benutzungszustand, auf der Außenseite des Innenschuhmaterials 3 vorgesehen sein, wie gleichermaßen in Fig. 1 gezeigt. Insbesondere kann das Schuhwerk 2 zur Anordnung auf der dem im Tragezustand zu schützenden Fußbereich abgewandten Seite des Innenschuhmaterials 3 vorgesehen sein. In diesem Zusammenhang stellt das Schuhwerk 2 neben seiner ergänzenden Schutzfunktion gegenüber dem in Rede stehenden Gift- bzw. Schadstoffen insbesondere auch einen mechanischen Schutz gegenüber mechanischen Außeneinwirkungen bereit.

Im Nachfolgenden wird nunmehr das Schuhwerk 2 als solches weiterführend beschrieben:
Wie insbesondere in Fig. 2 dargestellt, kann das Schuhwerk 2 einen mehrschichtigen, insbesondere laminatförmigen Aufbau 2a aufweisen. In diesem Zusammenhang kann das Schuhwerk 2 gemäß einer erfindungsgemäß bevorzugten Ausführungsform somit mehrschichtig, insbesondere in Form eines Laminats 2a, ausgebildet sein. Insbesondere kann das Schuhwerk 2 ein mehrschichtiges Material 2a aufweisen bzw. hieraus bestehen.

Erfindungsgemäß ist es in diesem Zusammenhang insbesondere vorgesehen, dass, wie in Fig. 2 dargestellt, die einzelnen Schichten 5, 6, 7, 8, 9 des mehrschichtigen Aufbaus 2a bzw. des Laminats 2a bzw. des mehrschichtigen Materials 2a insbesondere abschnittsweise bzw. insbesondere vollflächig miteinander verbunden sind. Insbesondere können die einzelnen Schichten 5, 6, 7, 8, 9 des mehrschichtigen Aufbaus 2a bzw. des Laminats 2a bzw. des mehrschichtigen Materials 2a einen Verbund ausbilden. Dies kommt insbesondere der mechanischen Stabilität des Schuhwerks 2 zugute. Durch die Auswahl und Abstimmung der jeweiligen Schichten des mehrschichtigen Aufbaus, wie insbesondere nachfolgend beschrieben, können die Eigenschaften des Schuhwerks 2 vorgegeben bzw. eingestellt werden, und zwar insbesondere auch im Hinblick auf eine Abstimmung mit dem Schuhinnenmaterial 3.

Insbesondere können die jeweiligen Schichten 5, 6, 7, 8, 9 jeweils miteinander verbunden sein, was beispielsweise mit an sich für diese Zwecke bekannten Methoden (z.B. durch Verkleben, Verschweißen, Vernieten, Verheften etc.) durchgeführt werden kann. In vorteilhafterweise erfolgt das Verbinden bzw. Fixieren der einzelnen Schichten 5, 6, 7, 8, 9 des Schichtaufbaus jeweils miteinander nahtlos, vorzugsweise ohne Beschädigung der einzelnen Schichten (z.B. durch Verkleben, Verschweißen etc.). Für den Fall eines Vernähens oder dergleichen kann es zudem vorgesehen sein, die Nahtstellen entsprechend abzudichten, was unter Verwendung eines sogenannten Nahtversiegelungsbands geschehen kann. Erfindungsgemäß kann es gleichermaßen vorgesehen sein, dass das Schuhwerk 2, insbesondere der mehrschichtige Aufbau 2a bzw. das Laminat 2a bzw. das mehrschichtige Material 2a, wasserundurchlässig und/oder luftundurchlässig, aber wasserdampfdurchlässig ausgebildet ist. Insbesondere kann das Schuhwerk 2, insbesondere der mehrschichtige Aufbau 2a bzw. das Laminat 2a bzw. das mehrschichtige Material 2a, atmungsaktiv ausgebildet sein. Gemäß einer erfindungsgemäß bevorzugten Ausführungsform kann es zudem vorgesehen sein, dass das Schuhwerk 2, insbesondere der mehrschichtige Aufbau 2a bzw. das Laminat 2a bzw. das mehrschichtige Material 2a, zu mindestens 5 %, vorzugsweise zu mindestens 10 %, bezogen auf die Länge und/oder Breite des Schuhwerks 2, insbesondere des mehrschichtigen Aufbaus 2a und/oder Laminats 2a und/oder mehrschichtigen Materials 2a, im nichtgedehnten Zustand, zumindest in eine Richtung dehnbar und/oder elastisch (insbesondere reversibel dehnbar) und/oder streckbar ausgebildet ist, was gleichermaßen dem Tragekomfort zuträglich ist.

Wie in Fig. 2 dargestellt, ist es erfindungsgemäß insbesondere vorgesehen, dass das Schuhwerk 2, insbesondere der mehrschichtige Aufbau 2a bzw. das Laminat 2a bzw. das mehrschichtige Material 2a, mindestens eine Außen- bzw. Abdeckschicht 5 aufweist. In diesem Zusammenhang ist es insbesondere vorgesehen, dass die Außen- bzw. Abdeckschicht 5, insbesondere im Trage- bzw. Benutzungszustand, auf der Außenseite des Schuhwerks 2 angeordnet ist. Zudem kann die Außen- bzw. Abdeckschicht 5 insbesondere auf der dem im Tragezustand zu schützenden Fußbereich abgewandten Seite des Schuhwerks 2 vorgesehen sein.

Insbesondere kann die Außen- bzw. Abdeckschicht 5 als kontinuierliche, insbesondere unter- bzw. durchbrechungsfreie und/oder geschlossene Schicht ausgebildet sein. Hierdurch wird insbesondere gewährleistet, dass neben der durch die Außen- bzw. Abdeckschicht 5 bereitgestellten mechanischen Stabilität bereits eine gewisse Schutzfunktion gegenüber den in Rede stehenden Gift- bzw. Schadstoffen bereitgestellt wird, insbesondere sofern die Außen- bzw. Abdeckschicht 5 weiterführend oberflächenbehandelt ist, wie insbesondere nachfolgend noch ausgeführt.

Erfindungsgemäß kann es in diesem Zusammenhang vorgesehen sein, dass die Außen- bzw. Abdeckschicht 5 Leder oder einen Kunststoff, vorzugsweise Leder, umfasst bzw. hieraus besteht. Insbesondere mit der Verwendung von Leder geht eine hohe mechanische Stabilität bei gleichzeitig gutem Tragekomfort einher. Was die Außen- bzw. Abdeckschicht 5 weiterhin anbelangt, so kann diese im Allgemeinen ein Material, ausgewählt aus der Gruppe von Leder; Kautschuken, insbesondere Chloroprenkautschuken, vorzugsweise Neoprenen, und Fluorkautschuken; Gummi, insbesondere Silikongummi, Fluorgummi, Butylgummi, Urethangummi, vorzugsweise Butylgummi; Kunstoffen, insbesondere Aramiden, Polyamiden und halogenhaltigen Kunststoffen; und deren Mischungen bzw. Kombinationen umfassen oder hieraus bestehen. Wie zuvor angeführt, kann die Außen- bzw. Abdeckschicht 5 gemäß einer erfindungsgemäß bevorzugten Ausführungsform Leder umfassten bzw. hieraus bestehen.

Gemäß einer alternativen Ausführungsform der vorliegenden Erfindung kann es zudem vorgesehen sein, dass die Außen- bzw. Abdeckschicht 5 als zweidimensionales textiles Flächenmaterial, insbesondere in Form eines Gewebes, ausgebildet ist. In diesem Zusammenhang kann die Außen- bzw. Abdeckschicht 5 mindestens ein vorzugsweise schwerentflammbares Fasermaterial, vorzugsweise ausgewählt aus der Gruppe von Aramidfasern; Polyamidfasern, insbesondere Nylon; Fasern mit höherem Halogengehalt; Polyalkylenfasern, insbesondere Polyethylenfasern, bevorzugt Fasern aus Polyethylen mit ultrahohem Molekulargewicht (UHMW-PE); und deren Mischungen bzw. Kombinationen enthalten bzw. hieraus bestehen.

Was die Außen- bzw. Abdeckschicht 5 weiterhin anbelangt, so kann diese ein Flächengewicht im Bereich von 50 g/m² bis 2.000 g/m², insbesondere 100 g/m² bis 1.500 g/m², vorzugsweise 150 g/m² bis 1.000 g/m², bevorzugt 200 g/m² bis 750 g/m², aufweisen.

Was die Dicke des Materials der Außen- bzw. Abdeckschicht 5 anbelangt, so kann diese in weiten Bereichen variieren. Erfindungsgemäß bevorzugt ist jedoch, eine Dicke der Außen- bzw. Abdeckschicht 5 im Bereich von 0,5 bis 5 mm, vorzugsweise 1 mm bis 4 mm, bevorzugt 1 mm bis 3 mm, vorzusehen.

Das Schuhwerk 2, insbesondere der mehrschichtige Aufbau 2a bzw. das Laminat 2a bzw. das mehrschichtige Material 2a, kann zudem mindestens eine Innenschicht 6 aufweisen (Fig. 2). Die Innenschicht 6 kann dabei, insbesondere im Trage- bzw. Benutzungszustand, auf der Innenseite des Schuhwerks 2 vorgesehen sein. Insbesondere kann die Innenschicht 6 auf der dem im Tragezustand zu schützenden Fußbereich zugewandten Seite des Schuhwerks 2 vorgesehen sein. Bei der Innenschicht 6 kann es sich insbesondere um ein Schuhinnenfutter handeln.

Was die Innenschicht 6 weiterhin anbelangt, so kann diese als zweidimensionales textiles Flächenmaterial, insbesondere in Form eines Gewebes, Gewirkes, Gestrickes, Geleges, Textilverbundstoffs bzw. Vliesstoffes, insbesondere in Form eines Gewebes, Gewirkes und/oder Vliesstoffes, ausgebildet sein. In diesem Zusammenhang kann das Flächengewicht der Innenschicht 6 in weiten Bereichen variieren.

Aufgrund des modularen Aufbaus der erfindungsgemäßen Fußbekleidungseinheit 1 mit dem Einsatz eines speziellen Schuhinnenmaterials 3 kann die Innenschicht 6 des Schuhwerks 2 ein nur geringes Flächengewicht aufweisen oder sogar ganz entfallen, da die Funktion eines Futtermaterials bereits durch das Schuhinnenmaterial 3 bereitgestellt werden kann. Insbesondere kann die Innenschicht 6 ein Flächengewicht im Bereich von 10 g/m² bis 500 g/m², insbesondere 25 g/m² bis 400 g/m², vorzugsweise 50 g/m² bis 300 g/m², bevorzugt 75 g/m² bis 200 g/m², aufweisen.

Weiterhin kann die Innenschicht 6 mindestens ein Fasermaterial, ausgewählt aus der Gruppe von Naturstoffen und Synthetikstoffen, insbesondere Seide, Baumwolle, Wolle, Leinen, Elastan, Modacryl, Aramid, insbesondere Meta-Aramid (Meta-aramid), und deren Mischungen bzw. Kombinationen, aufweisen bzw. hieraus bestehen. Im Allgemeinen können für die Innenschicht 6 luftdurchlässige Textilmaterialien eingesetzt werden. Insbesondere kann die Innenschicht eine oleophobe bzw. hydrophobe Ausrüstung und/oder eine flammhemmende Beschichtung aufweisen, insbesondere wie nachfolgend noch für die Schicht 9 beschrieben.

Gemäß einer erfindungsgemäßen bevorzugten Ausführungsform kann das Schuhwerk 2 weiterhin eine Membran 7 aufweisen, wie in Fig. 2 dargestellt und insbesondere wie nachfolgend angeführt:
Wie zuvor angeführt, kann das Schuhwerk 2, insbesondere der mehrschichtige Aufbau 2a bzw. das Laminat 2a bzw. das mehrschichtige Material 2a, mindestens eine Membran 7 aufweisen. In diesem Zusammenhang kann die Membran 7 insbesondere zwischen der Außen- bzw. Abdeckschicht 5 und der Innenschicht 6 angeordnet sein (Fig. 2).

Insbesondere kann die Membran 7 wasserundurchlässig bzw. luftundurchlässig ausgebildet sein. Zudem sollte die Membran 7 insbesondere gegenüber chemischen bzw. biologischen bzw. nuklearen Gift- bzw. Schadstoffen, insbesondere Kampfstoffen, zumindest im Wesentlichen undurchlässig sein. Der Membran 7 kommt somit die Funktion einer Sperrschicht gegenüber den Gift- bzw. Kampfstoffen zu, so dass hierdurch das Schuhwerk 2 bereits als solches mit verbesserten Schutzeigenschaften ausgerüstet wird.

Aufgrund dieser speziellen Eigenschaft der Membran 7 wird erfindungsgemäß gewährleistet, dass gegebenenfalls durch die Außen- bzw. Abdeckschicht 5 des Schuhmaterials 3 eingedrungene Gift- bzw. Schadstoffe bereits von der Membran 7 zurückgehalten und somit von dem weiteren Durchtritt zurückgehalten werden. Dies hat auch zur Folge, dass das Adsorptionsmaterial 14 des Schuhinnenmaterials 3 entlastet wird, da die in Rede stehenden Gift- bzw. Schadstoffe das Adsorptionsmaterial 14 gar nicht erst erreichen oder allenfalls nur in sehr geringen Mengen, so dass im Ergebnis durch zusätzliche Verwendung einer Membran 7 sozusagen eine doppelte Schutzfunktion der erfindungsgemäßen Fußbekleidungseinheit 1 gegenüber Schadstoffen resultiert, welche durch die Sperrwirkung der Membran 7 und durch die Adsorptionswirkung des Adsorptionsmaterials 14 bereitgestellt wird.

Was die gegebenenfalls vorhandene Membran 7 weiterhin anbelangt, so kann diese eine kontinuierliche, insbesondere geschlossene oder allenfalls mikroporöse Membran 7 sein. Insbesondere kann die Membran 7 eine Dicke im Bereich von 1 µm bis 500 µm, insbesondere 1 µm bis 250 µm, vorzugsweise 1 µm bis 100 µm, bevorzugt 1,5 µm bis 50 µm, besonders bevorzugt 2,5 µm bis 30 µm, ganz besonders bevorzugt 5 µm bis 25 µm, aufweisen.

Die gegebenenfalls vorgesehene Membran 7 sollte allenfalls nur geringfügig quellfähig bzw. wasseraufnahmefähig sein; insbesondere sollte die Membran 7 eine Quellfähigkeit bzw. ein Wasseraufnahmevermögen von höchstens 35 %, insbesondere höchstens 25 %, bezogen auf das Eigengewicht der Membran 7, aufweisen. Zudem sollte die Membran 7 keine oder im Wesentlichen keine stark hydrophilen Gruppen, insbesondere keine Hydroxylgruppen, aufweisen. Zu Zwecken einer allenfalls geringfügigen Quellung kann Membran 7 aber schwach hydrophile Gruppen, insbesondere Polyethergruppen, aufweisen.

Zur Erhöhung des Tragekomforts bzw. zur Erzielung einer guten Verschleißbeständigkeit ist es vorteilhaft, wenn die Membran 7 zu mindestens 10 %, insbesondere zu mindestens 20 %, vorzugsweise zu mindestens 30 %, bezogen auf die Länge und/oder Breite im ungedehnten bzw. nichtgestreckten Zustand der Membran 7, zumindest in eine Richtung, insbesondere in Längsrichtung und/oder Breitenrichtung, dehnbar bzw. streckbar ausgebildet ist.

Erfindungsgemäß ist es von Vorteil, wenn die Membran 7 einen Kunststoff bzw. ein Polymer umfasst bzw. hieraus besteht. Insbesondere kann der Kunststoff bzw. das Polymer aus der Gruppe von Polyurethanen, Polyetheramiden, Polyesteramiden, Polyetherestern, Polytetrafluorethylenen und/oder Polymeren auf Cellulosebasis und Derivaten der vorgenannten Verbindungen, vorzugsweise Polyetherestern und Polytetrafluorethylenen, ausgewählt sein.

Gleichermaßen kann es erfindungsgemäß vorgesehen sein, dass die Membran 7 auf eine Membranträgerschicht aufgebracht, insbesondere auflaminiert bzw. aufkaschiert, ist (nicht dargestellt). In diesem Zusammenhang kann die Membranträgerschicht ein insbesondere luftdurchlässiges zweidimensionales textiles Flächengebilde, insbesondere ausgewählt aus der Gruppe von Geweben, Gewirken, Gestricken, Gelegen, Textilverbundstoffen und Vliesstoffen, sein. In diesem Zusammenhang kann die Membran insbesondere mittels eines vorzugsweise punktförmig aufgetragenen Klebstoffs auf der Membranträgerschicht fixiert sein. Durch die Verwendung einer Membranträgerschicht kann die Stabilität der Membran erhöht werden, da, ohne sich auf diese Theorie beschränken zu wollen, die flächige Trägerschicht für die Membran 7 quasi als Stützschicht wirkt, was die mechanische Stabilität und die Reißfestigkeit der Membran erhöht.

Darüber hinaus kann die Membran 7 bei 25 °C und einer Dicke von 50 µm eine Wasserdampfdurchlässigkeit von mindestens 12,5 l/m² pro 24 h, insbesondere mindestens 17,5 l/m² pro 24 h, vorzugsweise mindestens 20 l/m² pro 24 h oder mehr aufweisen, gemessen nach der "Methode des umgekehrten Bechers" bzw. "inverted cup method" nach ASTM E 96 bei 25 °C). Für weitere Einzelheiten zur Messung der Wasserdampfdurchlässigkeit [water vapour transmission, WVT] kann verwiesen werden auf McCullough et al. "A comparison of standard methods for measuring water vapour permeability of fabrics" in Meas. Sci. Technol. [Measurements Science and Technology] 14, 1402-1408, August 2003)*.* Hierdurch wird ein besonders hoher Tragekomfort gewährleistet.

In diesem Zusammenhang kann die Membran 7 einen Wasserdampfdurchgangswiderstand Rₑₜ unter stationären Bedingungen, gemessen nach DIN 31 093:1993 vom Februar 1994 oder nach internationaler Norm ISO 11 092 und bei 35 °C, von höchstens 25 (m²·Pascal) / Watt, insbesondere höchstens 20 (m²·Pascal) / Watt, vorzugsweise höchstens 13 (m²·Pascal) / Watt, bei einer Dicke von 50 µm aufweisen. Der Wasserdampfdurchgangswiderstand Rₑₜ kann insbesondere gemäß der DIN 31 093: 1993 aus Februar 1994, "Textilien - Physiologische Wirkungen, Messung des Wärme- und Wasserdampfdurchgangswiderstandes unter stationären Bedingungen (*sweating guarded-hotplate test*)" ermittelt bzw. bestimmt werden.

Wie gleichermaßen in Fig. 2 dargestellt, kann es erfindungsgemäß zudem vorgesehen sein, dass das Schuhwerk 2 eine Abstandsschicht 8 aufweist. In diesem Zusammenhang kann die Abstandsschicht 8 zwischen der Innenschicht 6 und der Außen- bzw. Abdeckschicht 5 oder zwischen der Innenschicht 6 und der Membran 7 angeordnet sein. Die Abstandsschicht 8 kann insbesondere in Form eines Vlieses (Nonwoven), einer Schaumstoffschicht oder eines textilen Flächengebildes, insbesondere Gewebes oder Gewirkes, vorzugsweise Gewirkes, ausgebildet sein. Das Flächengewicht der Abstandsschicht 8 kann dabei im Bereich von 5 g/m² bis 150 g/m², insbesondere 10 g/m² bis 125 g/m², vorzugsweise 15 g/m² bis 100 g/m², bevorzugt 20 g/m² bis 75 g/m², liegen. Die gegebenenfalls vorhandene Abstandsschicht 8 dient insbesondere einer weiterführenden mechanischen Stabilisierung des Materials. Insbesondere kann die Abstandsschicht 8 mechanische Belastungen abfangen bzw. dämpfen. Zudem steigert die Abstandsschicht 8 den Tragekomfort nochmals weitergehend.

Erfindungsgemäß kann es zudem vorgesehen sein, dass das Schuhwerk 2 eine oleophobe und/oder hydrophobe Ausrüstung bzw. Schicht 9 aufweist, wie in Fig. 2 dargestellt, insbesondere um die Schutzfunktion des Schuhwerks 2 weiterführend zu erhöhen.

In diesem Zusammenhang kann die oleophobe und/oder hydrophobe Ausrüstung bzw. Schicht 9 vorzugsweise auf der im Tragezustand den Gift- bzw. Schadstoffen zugewandten Seite des Schuhwerks 2 vorgesehen bzw. aufgebracht sein, wie es auch in Fig. 2 dargestellt ist. Die oleophobe und/oder hydrophobe Ausrüstung bzw. Schicht 9 kann insbesondere auf der im Tragezustand dem zu schützenden Fußbereich abgewandten Seite des Schuhwerks 2 vorgesehen bzw. aufgebracht sein. Aufgrund der speziellen Ausrüstung des Schuhwerks 2 mit oleophoben bzw. hydrophoben Eigenschaften wird die Schutzfunktion des Schuhwerks 2 als solches nochmals vergrößert, da das Schuhwerk 2 eine höhere Sperrfunktion bzw. Abweisung in Bezug auf insbesondere organische Substanzen aufweist. Durch die gezielte Ausrüstung des Schuhwerks 2 mit einer Oleophobierung und/oder Hydrophobierung wird somit gewissermaßen erreicht, dass insbesondere organische Substanzen, welche im Anwendungs- bzw. Tragezustand in flüssiger Form vorliegen, nicht oder zumindest im Wesentlichen nicht in das Schuhwerk 2 eindringen können, so dass bereits ein großer Teil der auf das Material treffenden toxischen Subtanzen in flüssiger Form an der Oberfläche abgehalten werden und sozusagen direkt von der Oberfläche des Schuhwerks abperlen, was zu einer weiteren Entlastung der darunterliegenden (Schutz-)Schichten führt.

Aufgrund der speziellen Oleophobierung und/oder Hydrophobierung ist es erfindungsgemäß gleichermaßen gewährleistet, dass das Schuhwerk 2 zudem auch wasserabweisende Eigenschaften aufweisen kann, so dass das Schuhwerk 2 und damit die Fußbekleidungseinheit 1 nach der Erfindung insgesamt zudem einen guten Regen- bzw. Nässeschutz bereitstellt.

Die für die oleophobe bzw. hydrophobe Ausrüstung einzusetzenden Substanzen als solche bzw. die diesbezüglichen Verfahren zur Ausrüstung des Schuhwerks 2 sind dem Fachmann als solche wohlbekannt. Im Rahmen der vorliegenden Erfindung kann es in diesem Zusammenhang beispielsweise vorgesehen sein, dass die oleophobe bzw. hydrophobe Ausrüstung und/oder Schicht (9a) in Form einer Imprägnierung bzw. Beschichtung vorliegt. Die Imprägnierung bzw. Beschichtung kann dabei mittels mindestens eines Fluorkohlenstoffs bzw. mindestens eines Fluorkohlenwasserstoffes, insbesondere eines fluorierten Polymers, erfolgt sein. Diesbezüglich können beispielsweise Derivate von perfluorierten Alkansulfonsäuren eingesetzt werden. Gleichermaßen kann auch Polytetrafluorethylen (PTFE) eingesetzt werden. Zudem kommt auch die Verwendung von insbesondere fluorierten Silikonen grundsätzlich in Betracht.

Gemäß einer alternativen Ausführungsform der vorliegenden Erfindung kann die oleophobe bzw. hydrophobe Ausrüstung bzw. Schicht 9a mittels Plasmabehandlung erfolgen bzw. aufgebracht sein (vgl. Fig. 2).

Hierzu kann die Plasmabehandlung unmittelbar an der Oberfläche des Schuhwerks 2, insbesondere an der Oberfläche der Außen- bzw. Abdeckschicht 5 des Schuhwerks 2, durchgeführt sein. Die Plasmabehandlung kann auch mittelbar an der Oberfläche des Schuhwerks 2, insbesondere an der Oberfläche der Außen- bzw. Abdeckschicht 5 des Schuhwerks 2 durchgeführt sein. Diesbezüglich kann die Plasmabehandlung nach Aufbringen eines vorzugsweise polymeren bzw. polymerisierbaren Films auf die zu behandelnde Oberfläche durchgeführt werden, wobei der polymere bzw. polymerisierbare Film durch die Plasmabehandlung vernetzt bzw. ausgehärtet ist. Insbesondere können als polymerer oder polymerbasierter Film Silikone, insbesondere Silikonöle, oder Organopolysiloxane eingesetzt sein. Was die erfindungsgemäß einsetzbare Plasmabehandlung anbelangt, so kann hierzu auf die auf die Anmelderin selbst zurückgehende deutsche Patentanmeldung DE 103 56 776 A1 sowie auf die aus derselben Patentfamilie stammenden Patentanmeldungen WO 2005/053838 A1 und US 2007/0134483 A1 verwiesen werden.

Darüber hinaus kann es erfindungsgemäß auch vorgesehen sein, dass das Schuhwerk 2 eine feuer- bzw. flammhemmende Ausrüstung bzw. Schicht 9b aufweist. Diesbezüglich kann die feuer- bzw. flammhemmende Ausrüstung bzw. Schicht 9b in Form einer Imprägnierung bzw. Beschichtung vorliegen (vgl. Fig. 2). Insbesondere kann die feuer- bzw. flammhemmende Ausrüstung bzw. Schicht (9b) auf der im Tragezustand den Gift- bzw. Schadstoffen zugewandten Seite des Schuhwerks 2 vorgesehen bzw. aufgebracht sein. In diesem Zusammenhang kann die feuer- bzw. flammhemmende Ausrüstung bzw. Schicht 9b auf der im Tragezustand dem zu schützenden Fußbereich abgewandten Seite des Schuhwerks 2 vorgesehen bzw. aufgebracht sein. Gleichermaßen kann es vorgesehen sein, dass die feuer- bzw. flammhemmende Ausrüstung bzw. Schicht 9b auf der Außen- bzw. Abdeckschicht 5 des Schuhwerks 2 vorgesehen bzw. aufgebracht ist. Zudem kann die feuer- bzw. flammhemmende Ausrüstung bzw. Schicht 9b insbesondere auf der im Tragezustand dem zu schützenden Fußbereich abgewandten Seite der Außen- bzw. Abdeckschicht 5 angeordnet sein.

Insbesondere kann die feuer- bzw. flammhemmende Ausrüstung bzw. Schicht 9b ausgebildet sein auf Basis von (i) Phosphorsäureverbindungen, insbesondere Phosphorsäureestern; (ii) Metallsalzen, insbesondere Antimon- oder Aluminiumsalzen; (iii) fluorierten Polymeren; sowie Mischungen von zwei oder mehreren der vorgenannten Verbindungen. Dem Fachmann sind entsprechende Beschichtungs- bzw. Imprägnierungsverfahren zur Ausrüstung des Materials mit den in Rede stehenden feuer- bzw. flammhemmenden Eigenschaften wohlbekannt, so dass es diesbezüglich keiner weiterführenden Ausführungen bedarf.

Gemäß einer erfindungsgemäß besonders bevorzugten Ausführungsform kann es vorgesehen sein, dass das Schuhwerk 2, insbesondere der mehrschichtige Aufbau 2a bzw. das Laminat 2a bzw. das mehrschichtige Material 2a, kein Adsorptionsmaterial, enthält bzw. frei von Adsorptionsmaterialien, insbesondere frei von Aktivkohle, ist (vgl. Fig. 2). Demnach ist es gemäß dieser erfindungsgemäß bevorzugten Ausführungsform vorgesehen, dass das Schuhwerk 2 keine bzw. im Wesentlichen keine adsorptiven Eigenschaften aufweist. Erfindungsgemäß kann es sich somit derart verhalten, dass das Schuhwerk 2 als solches, insbesondere im Gegensatz zu dem Innenschuhmaterial 3, keine Adsorptionsschicht bzw. kein Adsorptionsmaterial als solches, insbesondere keine Aktivkohle, aufweist. Hierdurch kann insbesondere die mechanische Stabilität des im Tragezustand einer hohen mechanischen Beanspruchung ausgesetzten Schuhwerks 2 erhöht werden. Die bevorzugte Ausbildung des Schuhwerks 2 ohne Adsorptionsmaterial wird insbesondere durch den modularen Aufbau der Fußbekleidungseinheit 1 nach der Erfindung ermöglicht, wonach nämlich das mechanisch weniger beanspruchte Schuhinnenmaterial 3 mit dem Adsorptionsmaterial 14 versehen ist.

Was das der funktionellen Fußbekleidungseinheit 1 nach der Erfindung zugrundeliegende Schuhwerk 2 weiterhin anbelangt, so kann dieses, wie in Fig. 1 dargestellt, eine vorzugsweise schwerentflammbare Sohle 23 aufweisen. Die Sohle 23 kann zumindest im Wesentlichen wasser- und/oder luftundurchlässig sein. Insbesondere kann die Sohle 23 aus einem Kunststoff- bzw. Gummimaterial bestehen.

Erfindungsgemäß kann es vorgesehen sein, dass das Schuhwerk 2 mehrstückig bzw. mehrteilig ausgebildet ist. Dabei können die einzelnen (Flächen-)Abschnitte des Schuhwerks 2 mittels Vernähen, Verkleben und/oder Verschweißen miteinander verbunden sein. Insbesondere können die einzelnen (Flächen-)Abschnitte des Schuhwerks 2 über Verbindungsbereiche, insbesondere Nähte, miteinander verbunden sein (nicht dargestellt). Die Verbindungsbereiche können beispielsweise mit Nahtabdichtungsbändern oder dergleichen abgedichtet bzw. versiegelt sein. Wie zuvor angeführt, kann das Schuhwerk 2 in zahlreichen Ausgestaltungen vorliegen. Insbesondere kann das Schuhwerk 2 als Kampfstiefel, Feuerwehrstiefel, Arbeitsstiefel, Schutzstiefel, Schnürstiefel oder dergleichen vorliegen.

Im Nachfolgenden wird das der funktionellen Fußbekleidungseinheit 1 nach der Erfindung zugrundeliegende Innenschuhmaterial 3 weiterführend beschrieben:
Erfindungsgemäß kann es insbesondere vorgesehen sein, dass das Innenschuhmaterial 3 einen mehrschichtigen, insbesondere laminatförmigen Aufbau 3a aufweist. Insbesondere kann das Innenschuhmaterial 3 mehrschichtig, insbesondere in Form eines Laminats 3a ausgebildet sein. Zudem kann das Innenschuhmaterial 3 insbesondere ein mehrschichtiges Material 3a aufweisen bzw. hieraus bestehen. Durch eine gezielte Auswahl und Abstimmung der jeweiligen Schichten können die Eigenschaften des Innenschuhmaterials eingestellt und insbesondere in Bezug auf das Schuhwerk 2 abgestimmt werden.

In diesem Zusammenhang kann es erfindungsgemäß insbesondere vorgesehen sein, dass die einzelnen Schichten 10, 11, 12, 16, 17 des mehrschichtigen Aufbaus 3a bzw. des Laminats 3a bzw. des mehrschichtigen Materials 3a insbesondere abschnittsweise bzw. insbesondere vollflächig miteinander verbunden sind. Insbesondere können die einzelnen Schichten 10, 11, 12, 16, 17 des mehrschichtigen Aufbaus 3a bzw. des Laminats 3a bzw. des mehrschichtigen Materials 3a einen Verbund ausbilden.

Erfindungsgemäß ist es von Vorteil, wenn das Innenschuhmaterial 3, insbesondere der mehrschichtige Aufbau 3a bzw. das Laminat 3a bzw. das mehrschichtige Material 3a luftdurchlässig und/oder wasser- bzw. wasserdampfdurchlässig ausgebildet sind. Durch die bevorzugt vorgesehene Luftdurchlässigkeit sowie Wasser- bzw. Wasserdampfdurchlässigkeit des Innenschuhmaterials 3 wird der Tragekomfort der erfindungsgemäßen Fußbekleidungseinheit 1 insgesamt verbessert, zumal Körperschweiß effektiver abtransportiert werden kann. Darüber hinaus wird eine effektive Aufreinigung des durch das in das Innenschuhmaterial 3 tretenden Luftstroms durch verbesserte Anströmung bzw. Durchströmung des Adsorptionsmaterials 14 bzw. der Adsorptionsschicht 12 des Innenschuhmaterials 3 gewährleistet.

In diesem Zusammenhang kann es erfindungsgemäß vorgesehen sein, dass das Innenschuhmaterial 3, insbesondere der mehrschichtige Aufbau 3a bzw. das Laminat 3a bzw. das mehrschichtige Material 3a, eine Luftdurchlässigkeit, gemessen nach DIN 53887 bzw. gemessen bei einem Strömungswiderstand von 127 Pa, von mindestens 200 l/m² pro Sekunde, vorzugsweise mindestens 300 l/m² pro Sekunde, bevorzugt mindestens 400 l/m² pro Sekunde, besonders bevorzugt mindestens 600 l/m² pro Sekunde, ganz besonders bevorzugt mindestens 800 l/m² pro Sekunde, aufweist.

Gemäß einer weiteren, jedoch weniger bevorzugten Ausführungsform kann es erfindungsgemäß auch vorgesehen sein, dass das Innenschuhmaterial 3, insbesondere der mehrschichtige Aufbau 3a bzw. das Laminat 3a bzw. das mehrschichtige Material 3a, wasserundurchlässig bzw. luftundurchlässig, aber wasserdampfdurchlässig ausgebildet ist. Insbesondere kann es gemäß dieser erfindungsgemäß weniger bevorzugten Ausführungsform vorgesehen sein, dass das Innenschuhmaterial 3, insbesondere der mehrschichtige Aufbau 3a bzw. das Laminat 3a bzw. das mehrschichtige Material 3a, atmungsaktiv ausgebildet ist. Dies ist insbesondere dann der Fall, wenn das Innenschuhmaterial 3, wie nachfolgend noch ausgeführt, gemäß dieser erfindungsgemäß weniger bevorzugten Ausführungsform als weitere Schicht eine Membran 17 bzw. eine Sperrschicht aufweist.

Der Tragekomfort des Innenschuhmaterials 3 und damit der erfindungsgemäßen Fußbekleidungseinheit 1 insgesamt kann dadurch noch weiterführend verbessert werden, dass gemäß einer erfindungsgemäßen Ausführungsform das Innenschuhmaterial 3, insbesondere der mehrschichtige Aufbau 3a bzw. das Laminat 3a bzw. das mehrschichtige Material 3a, zu mindestens 10 %, vorzugsweise zu mindestens 20 %, bezogen auf die Länge bzw. Breite des Innenschuhmaterials im nichtgedehnten Zustand, zumindest in eine Richtung dehnbar bzw. elastisch (insbesondere reversibel dehnbar) bzw. streckbar ausgebildet ist. Hierdurch kann die Anpassung des Innenschuhmaterials 3 an die Anatomie des Trägers verbessert werden, was auch zu einem engen und faltenfreien Anliegen des Innenschuhmaterials 3 im Bereich des Fußes führt, so dass hierdurch die Bildung von Druck- bzw. Scheuerstellen oder von Blasen beim Tragen der Fußbekleidungseinheit 1 verringert wird.

Was den Aufbau des Innenschuhmaterials 3 anbelangt, so kann das Innenschuhmaterial 3, insbesondere der mehrschichtige Aufbau 3a bzw. das Laminat 3a bzw. das mehrschichtige Material 3a, mindestens eine Innenschicht bzw. ein Trägermaterial 10 aufweisen (vgl. Fig. 3A bis 3D). Die Innenschicht bzw. das Trägermaterial 10 kann dabei, insbesondere im Trage- bzw. Benutzungszustand, auf der Innenseite des Innenschuhmaterials vorgesehen sein. Insbesondere kann die Innenschicht bzw. das Trägermaterial 10 auf der dem im Tragezustand zu schützenden Fußbereich zugewandten Seite des Innenschuhmaterials 3 vorgesehen sein. Mit anderen Worten verhält es sich im Rahmen der vorliegenden Erfindung insbesondere derart, dass die Innenschicht bzw. das Trägermaterial 10 im Trage- bzw. Benutzungszustand insbesondere im Fußbereich bzw. im Bereich des Sprunggelenks bzw. des daran angrenzenden Unterschenkels auf der Haut eines Trägers anliegt.

Vorzugsweise kann die Innenschicht bzw. das Trägermaterial 10 ein textiles Flächengebilde, vorzugsweise ein luftdurchlässiges Textilmaterial, insbesondere ein Gewebe, Gewirke, Gestricke, Gelege, Vlies bzw. Nonwoven oder Textilverbundstoff, sein. Insbesondere kann die Innenschicht bzw. das Trägermaterial 10 ein Flächengewicht im Bereich von 10 g/m² bis 400 g/m², insbesondere im Bereich von 20 g/m² bis 200 g/m², bevorzugt im Bereich von 30 g/m² bis 150 g/m², aufweisen.

Gemäß einer weiteren erfindungsgemäßen Ausführungsform kann das Innenschuhmaterial 3, insbesondere der mehrschichtige Aufbau 3a bzw. das Laminat 3a bzw. das mehrschichtige Material 3a, mindestens eine Außenschicht 11 aufweisen (vgl. Fig. 3A bis 3D). Was die Außenschicht 11 anbelangt, so kann diese, insbesondere im Trage- bzw. Benutzungszustand, auf der Außenseite des Innenschuhmaterials 3 vorgesehen sein. Insbesondere kann die Außenschicht 11 auf der dem im Tragezustand zu schützenden Fußbereich abgewandten Seite des Innenschuhmaterials 3 vorgesehen sein. Mit anderen Worten verhält es sich im Rahmen der vorliegenden Erfindung insbesondere derart, dass die Außenschicht 11 des Innenschuhmaterials 3 im Trage- bzw. Benutzungszustand der funktionellen Fußbekleidungseinheit 1 an dem Schuhwerk 2, insbesondere an der Innenschicht 6 des Schuhwerks 2 insbesondere lose bzw. unverbunden anliegt, insbesondere wie zuvor angeführt.

Was die Außenschicht 11 des Innenschuhmaterials 3 weiterhin anbelangt, so ist es von Vorteil, wenn die Außenschicht 11 ein textiles Flächengebilde, vorzugsweise ein luftdurchlässiges Textilmaterial, ist. Hierdurch kann der Tragekomfort auch im Hinblick auf die Luftdurchlässigkeit und den Abtransport von Schweiß weiterführend verbessert werden. In diesem Zusammenhang kann die Außenschicht 11 ein Gewebe, Gewirke, Gestricke, Gelege, Vlies bzw. Nonwoven oder einen Textilverbundstoff, insbesondere ein Gewebe oder Gewirke, sein. Im Rahmen der vorliegenden Erfindung hat es sich von Vorteil erwiesen, wenn die Außenschicht 11 ein Flächengewicht im Bereich von 5 g/m² bis 350 g/m², insbesondere im Bereich von 10 g/m² bis 300 g/m², bevorzugt im Bereich von 20 g/m² bis 100 g/m², aufweist.

Was die Innenschicht bzw. das Trägermaterial 10 einerseits bzw. die Außenschicht 11 andererseits anbelangt, so können die hierzu konkret eingesetzten Materialien wie nachfolgend definiert ausgebildet werden.

Insbesondere kann es im Rahmen der vorliegenden Erfindung vorgesehen sein, dass die Innenschicht bzw. das Trägermaterial 10 bzw. die Außenschicht 11, unabhängig voneinander, ein aus natürlichen bzw. synthetischen Fasern, vorzugsweise synthetischen Fasern (Chemiefasern), bestehendes textiles Flächengebilde ist. Zudem kann es erfindungsgemäß vorgesehen sein, dass die Innenschicht bzw. das Trägermaterial 10 bzw. die Außenschicht 11, unabhängig voneinander, ein textiles Flächengebilde mit oder aus natürlichen bzw. synthetischen Fasern, insbesondere aus der Gruppe von Polyestern (PES); Polyolefinen, wie Polyethylen (PE) und Polypropylen (PP), Polyvinylchlorid (CLF); Polyvinylidenchlorid (CLF); Acetat (CA); Triacetat (CTA); Polyacryl (PAN), Polyamid (PA); Polyaramiden; Polyvinylalkohol (PVAL); Polyurethanen; Polyvinylestern; (Meth-)Acrylaten; sowie deren Mischungen bzw. Kombinationen, ist.

Erfindungsgemäß kann das Innenschuhmaterial 3, insbesondere der mehrschichtige Aufbau 3abzw. das Laminat 3a bzw. das mehrschichtige Material 3a, mindestens eine das Adsorptionsmaterial 14 umfassende bzw. hieraus bestehende Adsorptionsschicht 12 aufweist, wie in Fig. 3A bis 3D dargestellt. In diesem Zusammenhang kann die Adsorptionsschicht 12 insbesondere zwischen der Innenschicht bzw. dem Trägermaterial 10 und der Außenschicht 11 angeordnet sein. Erfindungsgemäß ist es von Vorteil, wenn die Adsorptionsschicht 12 diskontinuierlich ausgebildet ist. Insbesondere kann die Adsorptionsschicht 12 als ein Adsorptionsflächenfilter ausgebildet sein.

Durch das Vorhandensein des Adsorptionsmaterials 14 bzw. einer Adsorptionsschicht 12 wird im Rahmen der vorliegenden Erfindung gewährleistet, dass durch die Außenschicht des Schuhwerks 2 bzw. durch das Schuhwerk 2 als solches eingedrungene Gift- bzw. Schadstoffe, insbesondere chemische Giftstoffe bzw. Kampfstoffe, nicht mit dem Fuß in Kontakt kommen können, da die in Rede stehenden Gift- bzw. Schadstoffe von dem Adsorptionsmaterial 14 der Adsorptionsschicht 12 aufgenommen bzw. adsorbiert und somit durch das Innenschuhmaterial 3 unschädlich gemacht werden. Erfindungsgemäß wird so ein effizienter Schutz gegenüber den in Rede stehenden Schadstoffen bei gleichzeitig hohem Tragekomfort der erfindungsgemäßen funktionellen Fußbekleidungseinheit 1 gewährleistet.

Im Rahmen der vorliegenden Erfindung können eine Vielzahl verschiedener Adsorptionsmaterialien 14 als solche bzw. für die Adsorptionsschicht 12 eingesetzt werden:
Im Rahmen der vorliegenden Erfindung ist es jedoch bevorzugt, wenn das Adsorptionsmaterial 14, insbesondere das Adsorptionsmaterial 14 der Adsorptionsschicht 12, ausgewählt ist aus der Gruppe von (i) insbesondere partikulärer Aktivkohle und/oder Aktivkohlepartikeln, vorzugsweise in Form von Aktivkohleteilchen in Kornform ("Kornkohle") oder Kugelform ("Kugelkohle"); (ii) Zeolithen, insbesondere natürlichen und/oder synthetischen Zeolithen; (iii) Molekularsieben, insbesondere zeolithischen Molekularsieben, synthetischen Molekularsieben und/oder insbesondere synthetischen Molekularsieben auf Basis von Kohlenstoff, Oxiden und/oder Gläsern; (iv) Metalloxid- und/oder Metallpartikeln; (v) Ionenaustauscherharzen, insbesondere polydispersen und/oder monodispersen Kationen- und/oder Anionenaustauschern, insbesondere vom Geltyp und/oder makroporösen Typ; (vi) anorganischen Oxiden, insbesondere Siliciumdioxiden, Silicagelen und/oder Aluminiumoxiden; (vii) porösen organischen Polymeren und/oder porösen organischanorganischen Hybridpolymeren und/oder metallorganischen Gerüstmaterialien, insbesondere MOFs (*Metall Organic Framework*), COFs (*Covalent Organic Framework*), ZIFs (*Zeolithe Imidazolate Framework*), POMs (*Polymer Organic Material*) und/oder OFCs; (viii) mineralischen Granulaten; (ix) Klathraten; sowie (x) deren Mischungen und/oder Kombinationen.

Gemäß einer besonders bevorzugten Ausführungsform kann das Adsorptionsmaterial 14, insbesondere das Adsorptionsmaterial 14 der Adsorptionsschicht 12, aus vorzugsweise partikulärer Aktivkohle bzw. Aktivkohlepartikel, vorzugsweise in Form von Aktivkohleteilchen in Kornform ("Kornkohle") oder Kugelform ("Kugelkohle"), gebildet sein bzw. hieraus bestehen.

Im Allgemeinen können die eingesetzten Adsorptionsmaterialien 14 in Form diskreter Partikel bzw. in Teilchenform vorliegen (vgl. Fig. 3A bis 3D).

Die jeweils partikel- bzw. teilchenbildenden Materialien der erfindungsgemäß eingesetzten Adsorptionsmaterialien 14 sind dem Fachmann als solche wohlbekannt, und der Fachmann ist jederzeit in der Lage, das jeweilige Adsorptionsmaterial 14 im Lichte der Ausrüstung des Innenschuhmaterials 3 bzw. der funktionellen Fußbekleidungseinheit 1 nach der Erfindung mit speziellen Eigenschaften, insbesondere Adsorptionseigenschaften, auszuwählen und aufeinander abzustimmen. Für erfindungsgemäß einsetzbare Aktivkohlen kann auch auf die nachfolgenden Ausführungen verwiesen werden. Darüber hinaus kann zu weiterführenden Einzelheiten zu den erfindungsgemäß gleichermaßen einsetzbaren MOF-Materialien insbesondere verwiesen werden auf die internationale Patentanmeldung WO 2009/096184 A1 sowie auf die parallele deutsche Patentanmeldung DE 10 2008 005 218 A1, deren jeweilige Offenbarung hiermit durch Bezugnahme vollumfänglich eingeschlossen ist.

Wie zuvor angeführt, kann das Adsorptionsmaterial 14, insbesondere das Adsorptionsmaterial 14 der Adsorptionsschicht 12, teilchen- bzw. partikelförmig ausgebildet sein.

Was den Durchmesser bzw. mittleren Durchmesser D₅₀ der erfindungsgemäß eingesetzten Adsorptionsmaterialien 14 anbelangt, so sollte der Durchmesser des Adsorptionsmaterials 14, insbesondere der vorzugsweise partikulären Aktivkohle bzw. der Aktivkohlepartikel, im Bereich von 0,005 mm bis 2,5 mm, vorzugsweise im Bereich von 0,01 mm bis 2 mm, bevorzugt im Bereich von 0,015 mm bis 0,5 mm, besonders bevorzugt im Bereich von 0,02 mm bis 0,3 mm, ganz besonders bevorzugt im Bereich von 0,03 mm bis 0,15 mm, liegen. In diesem Zusammenhang sollte der mittlere Durchmesser, insbesondere der mittlere Durchmesser D₅₀, des Adsorptionsmaterials 14, insbesondere der vorzugsweise partikulären Aktivkohle und/oder der Aktivkohlepartikel, im Bereich von 0,01 mm bis 2 mm, insbesondere im Bereich von 0,02 mm bis 1 mm, bevorzugt im Bereich von 0,03 mm bis 0,5 mm, besonders bevorzugt im Bereich von 0,04 mm bis 0,4 mm, ganz besonders bevorzugt im Bereich von 0,04 mm bis 0,2 mm, liegen.

Die entsprechenden Teilchengrößen können insbesondere auf Basis der Methode nach ASTM D2862-97/04 bestimmt werden. Zudem können die vorgenannten Größen mit Bestimmungsmethoden auf Basis einer Siebanalyse, auf Basis von Röntgenbeugung, Laserdiffraktometrie oder dergleichen bestimmt werden. Die jeweiligen Bestimmungsmethoden sind dem Fachmann als solche wohlbekannt, so dass es diesbezüglich keiner weiteren Ausführungen bedarf.

Im Allgemeinen kann das Adsorptionsmaterial 14, insbesondere die vorzugsweise partikuläre Aktivkohle bzw. die Aktivkohlepartikel, in einer Menge im Bereich von 5 g/m² bis 200 g/m², insbesondere 10 g/m² bis 150 g/m², vorzugsweise 15 g/m² bis 100 g/m², bevorzugt 20 g/m² bis 75 g/m², eingesetzt sein bzw. in den entsprechenden Mengen in der Adsorptionsschicht 12 bzw. Innenschuhmaterial 3 vorliegen. In diesem Zusammenhang kann somit die Fußbekleidungseinheit 1 als solche bzw. das Innenschuhmaterial 3, insbesondere die Adsorptionsschicht 12 des Innenschuhmaterials 3, das Adsorptionsmaterial 14, insbesondere die vorzugsweise partikuläre Aktivkohle bzw. die Aktivkohlepartikel, in einer Menge im Bereich von 5 g/m² bis 200 g/m², insbesondere 10 g/m² bis 150 g/m², vorzugsweise 15 g/m² bis 100 g/m², bevorzugt 20 g/m² bis 75 g/m², aufweisen.

Was die im Rahmen der vorliegenden Erfindung verwendete(n) bzw. eingesetzte(n) Aktivkohle bzw. Aktivkohlepartikel (vorliegend auch nur als Aktivkohle bezeichnet) als solche anbelangt, so werden die aufgeführten Parameterangaben bezüglich der zugrundeliegenden Aktivkohle bzw. Aktivkohlepartikel mit genormten oder explizit angegebenen Bestimmungsverfahren oder mit dem Fachmann an sich geläufigen Bestimmungsmethoden bestimmt. Insbesondere die Parameterangaben betreffend die Charakterisierung der Porosität der Porengrößenverteilung und andere Adsorptionseigenschaften ergeben sich im Allgemeinen jeweils aus den entsprechenden Stickstoffsorptionsisothermen der betreffenden Aktivkohle bzw. der vermessenen Produkte. Zudem kann die Porenverteilung, insbesondere auch im Hinblick auf den Gehalt an Mikroporen in Bezug auf das Gesamtporenvolumen, auf Basis der DIN 66135-1 bestimmt werden.

Gemäß einer erfindungsgemäß bevorzugten Ausführungsform, wonach das Adsorptionsmaterial 14 in Form von Aktivkohle bzw. Aktivkohlepartikel eingesetzt wird, kann die Aktivkohle erhältlich sein durch Carbonisierung und nachfolgende Aktivierung eines synthetischen bzw. nicht naturstoffbasierten Ausgangsmaterials, insbesondere auf Basis organischer Polymere. In diesem Zusammenhang kann die vorzugsweise partikuläre Aktivkohle aus einem Ausgangsmaterial auf Basis organischer Polymere, insbesondere auf Basis sulfonierter organischer Polymere, vorzugsweise auf Basis von divinylbenzolvernetztem Polystyrol, bevorzugt auf Basis von Styrol/Divinylbenzol-Copolymeren, erhalten werden, insbesondere durch Carbonisierung und nachfolgende Aktivierung des Ausgangsmaterials. Diesbezüglich kann der Gehalt an Divinylbenzol in dem Ausgangsmaterial im Bereich von 1 Gew.-% bis 20 Gew.-%, insbesondere 1 Gew.-% bis 15 Gew.-%, vorzugsweise 1,5 Gew.-% bis 12,5 Gew.-%, bevorzugt 2 Gew.-% bis 10 Gew.-%, bezogen auf das Ausgangsmaterial, liegen. Erfindungsgemäß kann das Ausgangsmaterial ein insbesondere sulfoniertes bzw. Sulfonsäuregruppen enthaltendes Ionenaustauscherharz, insbesondere vom Geltyp, sein.

Gemäß einer erfindungsgemäß bevorzugten Ausführungsform kann als vorzugsweise partikuläre Aktivkohle ein polymerbasierte sphärische Aktivkohle (PBSAC; *Polymer-based Spherical Activated Carbon*) eingesetzt sein. Insbesondere kann die Aktivkohle eine polymerbasierte sphärische Aktivkohle (PBSAC) sein. Derartige Aktivkohlen zeichnen sich durch hervorragende Adsorptionseigenschaften gegenüber den zuvor angeführten Gift- bzw. Schadstoffen und durch hervorragende mechanische Eigenschaften, wie eine hohe Materialhärte sowie eine hohe Abriebhärte, aus.

Die eingesetzte Aktivkohle kann dabei grundsätzlich nach bekannten Verfahren des Standes der Technik erhalten werden: Insbesondere werden zu diesem Zweck kugelförmige sulfonierte organische Polymere, insbesondere auf Basis von divinylbenzolvernetztem Polystyrol, carbonisiert und anschließend zu der betreffenden Aktivkohle aktiviert, insbesondere wie zuvor angeführt. Für weitergehende diesbezügliche Einzelheiten kann beispielsweise auf die Druckschriften DE 43 28 219 A1, DE 43 04 026 A1, DE 196 00 237 A1 sowie EP 1 918 022 A1 bzw. auf die parallele, zu derselben Patentfamilie gehörende US 7,737,038 B2 verwiesen werden.

Im Rahmen der vorliegenden Erfindung zum Einsatz kommende Aktivkohlen bzw. Aktivkohlepartikel sind im Allgemeinen kommerziell erhältlich bzw. handelsüblich. Insbesondere können Aktivkohlen zum Einsatz kommen, welche beispielsweise von der Blücher GmbH, Erkrath, Deutschland, oder von der AdsorTech GmbH, Premnitz, Deutschland, vertrieben werden.

Im Rahmen der vorliegenden Erfindung hat es sich als vorteilhaft erwiesen, wenn die erfindungsgemäß eingesetzte, vorzugsweise partikuläre Aktivkohle ein weiterführend spezifiziertes Gesamtporenvolumen, insbesondere ein Gesamtporenvolumen nach Gurvich, aufweist, wie im Folgenden angeführt. Insbesondere kann die vorzugsweise partikuläre Aktivkohle ein Gesamtporenvolumen, insbesondere ein Gesamtporenvolumen nach Gurvich, im Bereich von 0,3 cm³/g bis 3,8 cm³/g, insbesondere im Bereich von 0,4 cm³/g bis 3,5 cm³/g, vorzugsweise im Bereich von 0,5 cm³/g bis 3 cm³/g, besonders bevorzugt im Bereich von 0,6 cm³/g bis 2,5 cm³/g, ganz besonders bevorzugt im Bereich von 0,5 cm³/g bis 1,5 cm³/g, aufweisen.

Insbesondere können mindestens 65 %, insbesondere mindestens 70 %, vorzugsweise mindestens 75 %, bevorzugt mindestens 80 %, des Gesamtporenvolumens, insbesondere des Gesamtporenvolumens nach Gurvich, der vorzugsweise partikulären Aktivkohle durch Poren mit Porendurchmessern von höchstens 50 nm, insbesondere durch Mikro- und/oder Mesoporen, gebildet werden.

Insbesondere können 50 % bis 95 %, insbesondere 60 % bis 90 %, vorzugsweise 70 % bis 85 %, des Gesamtporenvolumens, insbesondere des Gesamtporenvolumens nach Gurvich, der vorzugsweise partikulären Aktivkohle durch Poren mit Porendurchmessern von höchstens 50 nm, insbesondere durch Mikro- und/oder Mesoporen, gebildet werden.

Zudem können 1 % bis 60 %, insbesondere 5 % bis 50 %, vorzugsweise 10 % bis 40%, bevorzugt 15% bis 35%, des Gesamtporenvolumens, insbesondere des Gesamtporenvolumens nach Gurvich, der vorzugsweise partikulären Aktivkohle durch Poren mit Porendurchmessern von mehr als 2 nm, insbesondere durch Meso- und/oder Makroporen, gebildet werden.

Insbesondere kann die vorzugsweise partikuläre Aktivkohle ein durch Poren mit Porendurchmessern von höchstens 2 nm (d.h. ≤ 2 nm) gebildetes Porenvolumen, insbesondere Mikroporenvolumen nach Carbon Black, im Bereich von 0,05 cm³/g bis 2,5 cm³/g, insbesondere 0,15 cm³/g bis 2 cm³/g, vorzugsweise 0,3 cm³/g bis 1,5 cm³/g, aufweisen. In diesem Zusammenhang können 15% bis 98%, insbesondere 25 % bis 95 %, vorzugsweise 35 % bis 90 %, des Gesamtporenvolumens der Aktivkohle durch Poren mit Porendurchmessern von höchstens 2 nm, insbesondere durch Mikroporen, gebildet werden.

Was die Bestimmung des Gesamtporenvolumens nach Gurvich anbelangt, so handelt es sich um eine dem Fachmann auf diesem Gebiet an sich wohlbekannte Mess-/Bestimmungsmethode. Zu weitergehenden Einzelheiten bezüglich der Bestimmung des Gesamtporenvolumens nach Gurvich kann beispielsweise verwiesen werden auf L. Gurvich (1915), J. Phys. Chem. Soc. Russ. 47, 805*,* sowie auf S. Lowell et al., Characterization of Porous Solids and Powders: Surface Area Pore Size and Density, Kluwer Academic Publishers, Article Technology Series, Seiten 111 ff*.* Insbesondere kann das Porenvolumen der Aktivkohle auf Basis der Gurvich-Regel gemäß der Formel V_{P} = Wₐ/ρₗ bestimmt werden, wobei Wₐ die adsorbierte Menge eines zugrundeliegenden Adsorbats und ρₗ die Dichte des eingesetzten Adsorbats darstellt (vgl. auch Formel (8.20) gemäß Seite 111, Kapitel 8.4.) von S. Lowell et al.).

Die Bestimmungsmethode nach Carbon Black ist dem Fachmann an sich bekannt, wobei zudem für weitergehende Einzelheiten zur Bestimmung der Porenoberfläche und des Porenvolumens nach Carbon Black beispielsweise verwiesen werden kann auf R. W. Magee, Evaluation of the External Surface Area of Carbon Black by Nitrogen Adsorption, Presented at the Meeting of the Rubber Division of the American Chem. Soc., October 1994, z. B. referiert in: Quantachrome Instruments, AU-TOSORB-1, AS1 WinVersion 1.50, Operating Manual, OM, 05061, Quantachrome Instruments 2004, Florida, USA, Seiten 71 ff*.* Insbesondere kann die diesbezügliche Auswertung mittels *t-plot-method* erfolgen.

Die Bestimmung der spezifischen Oberfläche gemäß BET ist dem Fachmann grundsätzlich als solche bekannt, so dass diesbezüglich keine weitergehenden Einzelheiten ausgeführt zu werden brauchen. Sämtliche BET-Oberflächenangaben beziehen sich auf die Bestimmung gemäß ASTM D6556-04. Im Rahmen der vorliegenden Erfindung wird zur Bestimmung der BET-Oberfläche - im Allgemeinen und sofern nicht ausdrücklich abweichend angegeben - die so genannte Multi-Point-BET-Bestimmungsmethode (MP-BET) in einem Partialdruckbereich p/p₀ von 0,05 bis 0,1 angewendet.

Für weitergehende Einzelheiten zu der Bestimmung der BET-Oberfläche bzw. zu der BET-Methode kann auf die vorgenannte ASTM D6556-04 sowie auf Römpp Chemielexikon, 10. Auflage, Georg Thieme Verlag, Stuttgart/New York, Stichwort: "BET-Methode", einschließlich der dort referierten Literatur, und auf Winnacker-Küchler (3. Auflage), Band 7, Seiten 93 ff. sowie auf Z. Anal. Chem. 238, Seiten 187 bis 193 (1968), verwiesen werden.

Im Rahmen der vorliegenden Erfindung bezeichnet der Begriff "Mikroporen" solche Poren mit Porendurchmessern von weniger als 2 nm, wohingegen der Begriff "Mesoporen" solche Poren mit Porendurchmessern im Bereich von 2 nm (d.h. 2 nm einschließlich) bis 50 nm einschließlich bezeichnet und der Begriff "Makroporen" solche Poren mit Porendurchmessern von mehr als 50 nm (d.h. > 50 nm) bezeichnet.

Darüber hinaus kann die vorzugsweise partikuläre Aktivkohle eine spezifische BET-Oberfläche im Bereich von 600 m²/g bis 4.000 m²/g, insbesondere 800 m²/g bis 3.500 m²/g, vorzugsweise 1.000 m²/g bis 3.000 m²/g, besonders bevorzugt 1.200 m²/g bis 2.750 m²/g, ganz besonders bevorzugt 1.300 m²/g bis 2.500 m²/g, aufweisen.

Insbesondere kann die vorzugsweise partikuläre Aktivkohle eine durch Poren mit Porendurchmessern von höchstens 2 nm, insbesondere durch Mikroporen, gebildete Oberfläche im Bereich von 400 bis 3.500 m²/g, insbesondere 500 bis 3.000 m²/g, vorzugsweise 600 bis 2.500 m²/g, bevorzugt 700 bis 2.000 m²/g, aufweisen.

Die erfindungsgemäß verwendbare vorzugsweise partikuläre Aktivkohle kann eine durch Poren mit Porendurchmessern im Bereich von 2 nm bis 50 nm, insbesondere durch Mesoporen, gebildete Oberfläche im Bereich von 200 bis 2.000 m²/g, insbesondere 300 bis 1.900 m²/g, vorzugsweise 400 bis 1.800 m²/g, bevorzugt 500 bis 1.700 m²/g, aufweisen. Zudem kann die vorzugsweise partikuläre Aktivkohle, wie sie im Rahmen der vorliegenden Erfindung eingesetzt werden kann, einen mittleren Porendurchmesser im Bereich von 0,1 nm bis 55 nm, insbesondere 0,2 nm bis 50 nm, vorzugsweise 0,5 nm bis 45 nm, bevorzugt 1 nm bis 40 nm, aufweisen.

Im Rahmen der vorliegenden Erfindung kann es zudem vorgesehen sein, dass das Adsorptionsmaterial 14, insbesondere die vorzugsweise partikuläre Aktivkohle, mit mindestens einem Katalysator imprägniert ist. Hierzu können als Katalysator Enzyme und/oder Metallionen, vorzugsweise Kupfer-, Silber-, Cadmium-, Platin-, Palladium-, Zink- und/ oder Quecksilberionen, verwendet werden. Die Menge an Katalysator kann 0,05 bis 12 Gew.-%, vorzugsweise 1 bis 10 Gew.-%, besonders bevorzugt 2 bis 8 Gew.-%, bezogen auf das Gewicht des Adsorptionsmaterials 14, insbesondere der vorzugsweise partikulären Aktivkohle, betragen. Durch die Ausrüstung des Adsorptionsmaterials 14 mit einem Katalysator kann die Eigenregeneration des Adsorptionsmaterials 14 verbessert werden, was zu einer verlängerten Einsatzdauer bzw. zu einer späteren Erschöpfung des Adsorptionsmaterials 14 im Trage- bzw. Anwendungszustand führt.

Erfindungsgemäß kann es zudem vorgesehen sein, dass, wie in Fig. 3A bis 3D dargestellt, die Adsorptionsschicht 12 mindestens einen Träger 13 umfasst. Der Träger 13 kann dabei auf der der Innenschicht 10 zugewandten Seite der Adsorptionsschicht 12 angeordnet sein. Insbesondere kann der Träger 13 zwischen der Innenschicht 10 und dem Adsorptionsmaterial 14 angeordnet sein. Bei dem Träger 13 handelt es sich insbesondere um ein textiles Flächengebilde, vorzugsweise um ein luftdurchlässiges Textilmaterial, insbesondere ein Gewebe, Gewirke, Gestricke, Gelege, Vlies bzw. Nonwoven oder Textilverbundstoff, vorzugsweise ein Gewebe, sein. In diesem Zusammenhang kann der Träger 13 ein Flächengewicht im Bereich von 5 g/m² bis 250 g/m², insbesondere im Bereich von 10 g/m² bis 200 g/m², bevorzugt im Bereich von 15 g/m² bis 100 g/m², aufweisen. Der Träger 13 kann insbesondere zur Befestigung bzw. Fixierung des Adsorptionsmaterials 14 dienen, wie nachfolgend noch angeführt. Hierdurch kann die Stabilität des Innenschuhmaterials 3 weiterführend gesteigert werden. Zudem wird der Tragekomfort erhöht, da der zusätzliche Träger 13 zudem auch Eigenschaften eines Futtermaterials zukommt. In diesem Zusammenhang ist die Verwendung eines zusätzlichen Trägers 13 beispielsweise bei Einsatz von partikulärem Adsorptionsmaterial mit relativ großen Teilchendurchmessern vorteilhaft. Im Allgemeinen kann das Adsorptionsmaterial 14 aber auch derart am der Innenschicht bzw. dem Trägermaterial 10 befestigt sein, insbesondere sofern ein Träger 13 vorgesehen ist.

Wie zuvor angeführt, kann es erfindungsgemäß vorgesehen sein, dass das Adsorptionsmaterial 14, insbesondere die vorzugsweise partikuläre Aktivkohle, an der Innenschicht bzw. dem Trägermaterial 10 oder an dem Träger 13 befestigt ist. In diesem Zusammenhang sollte das Adsorptionsmaterial 14 auf der der Außenschicht 11 zugewandten Seite der Innenschicht bzw. des Trägermaterials 10 oder des Trägers 13 angeordnet sein. Im Rahmen der vorliegenden Erfindung kann es grundsätzlich auch vorgesehen sein, dass beide Seiten der Innenschicht bzw. des Trägermaterials 10 oder des Trägers 13 mit dem Adsorptionsmaterial 14 ausgerüstet sind, auch wenn dies weniger bevorzugt ist.

Wie in den Fig. 3A bis 3D dargestellt, kann es im Rahmen der vorliegenden Erfindung vorgesehen sein, dass die Befestigung bzw. Fixierung des Adsorptionsmaterials 14, insbesondere der vorzugsweise partikulären Aktivkohle, mittels mindestens einer Haftschicht 15a, 15b erfolgt. In diesem Zusammenhang kann die Adsorptionsschicht 12 mindestens eine Haftschicht 15a, 15b zur Befestigung bzw. Fixierung des Adsorptionsmaterials 14 aufweisen. In diesem Zusammenhang ist es erfindungsgemäß bevorzugt, wenn die Haftschicht 15a, 15b zwischen dem Adsorptionsmaterial 14 und der Innenschicht bzw. dem Trägermaterial 10 oder dem Träger 13 angeordnet ist. Bei der Haftschicht 15a, 15b handelt es sich im Allgemeinen um eine Klebstoffschicht, welche zur Fixierung des insbesondere partikulären Adsorptionsmaterials 14 auf den entsprechenden Schichten 10, 13 dient.

Bei der in Rede stehenden Haftschicht 15a, 15b kann es sich insbesondere um eine diskontinuierlich und/oder luftdurchlässig ausgebildete Haftschicht handeln. Aufgrund der Luftdurchlässigkeit auch der Haftschicht 15a, 15b wird der Tragekomfort weiterführend verbessert. Zudem ist das erfindungsgemäß eingesetzte Adsorptionsmaterial 14 für die zu adsorbierenden Gift- bzw. Schadstoffe in optimaler Weise zugänglich.

In diesem Zusammenhang kann die Haftschicht 15a, 15b in Form einer insbesondere luftdurchlässigen und/oder unterbrochen und/oder punktförmig bzw. nichtzusammenhängend ausgebildeten Haftschicht 15a bzw. in Form einer diskrete Klebstoffhäufchen aufweisenden Haftschicht 15a ausgebildet sein, wie es in den Fig. 3A und 3C veranschaulicht ist. In diesem Zusammenhang können die Klebstoffhäufchen vorzugsweise in Form eines regelmäßigen Musters bzw. Rasters auf dem entsprechenden Träger 10, 13 aufgetragen sein. Aufgrund der unterbrochenen bzw. punktförmigen sowie nichtzusammenhängenden Auftragung der Haftschicht 15a liegt eine insgesamt hohe Luftdurchlässigkeit bei gleichzeitig hoher Flexibilität des Schichtmaterials insgesamt vor.

In diesem Zusammenhang ist es erfindungsgemäß bevorzugt, wenn mindestens 50 %, insbesondere mindestens 60 %, vorzugsweise mindestens 70 %, besonders bevorzugt mindestens 75 %, ganz besonders bevorzugt mindestens 80 %, der Innenschicht bzw. des Trägermaterials 10 oder des Trägers 13, bezogen auf die Gesamtfläche der Innenschicht bzw. des Trägermaterials 10 bzw. des Trägers 13, mit dem die Haftschicht 15a, 15b ausbildenden Haftmittel bzw. Klebstoff bzw. mit dem Adsorptionsmaterial 14 beaufschlagt sind, bezogen auf die Gesamtfläche der Innenschicht bzw. des Trägermaterials 10 bzw. des Trägers 13.

Im Rahmen der vorliegenden Erfindung kann es gleichermaßen vorgesehen sein, dass die Haftschicht 15a, 15b in Form einer insbesondere luftdurchlässigen, flächig und/oder zusammenhängend und/oder kohärent ausgebildeten Haftschicht 15b ausgebildet ist. In diesem Zusammenhang kann insbesondere auf die Darstellungen gemäß Fig. 3B und Fig. 3D verwiesen werden. Insbesondere kann die Haftschicht 15b in Form eines insbesondere luftdurchlässigen Schaummaterials, ausgebildet sein.

Was die Haftschicht weiterhin anbelangt, so kann diese eine insbesondere luftdurchlässig ausgebildete Haftschicht 15b auf Basis eines getrockneten bzw. ausgehärteten, insbesondere vernetzten, gebrochenen Klebstoffpolymerschaums sein. Hierzu kann der gebrochene Klebstoffpolymerschaum eine Vielzahl getrockneter bzw. ausgehärteter, insbesondere vernetzter, zerstörter bzw. geplatzter und/oder kollabierter Schaumblasen aufweisen. Zudem kann der gebrochene Klebstoffpolymerschaum, insbesondere die getrockneten bzw. ausgehärteten, insbesondere vernetzten, zerstörten bzw. geplatzten und/oder kollabierten Schaumblasen des gebrochenen Klebstoffschaums, eine Vielzahl an zerstörten bzw. gebrochenen bzw. kollabierten Wandungen bzw. Stegen aus Klebstoffpolymer aufweisen. Infolge der Ausbildung der Haftschicht 15b in Form des zuvor angeführten Schaummaterials wird eine entsprechende Luftdurchlässigkeit bei gleichzeitig hoher Zugänglichkeit des Adsorptionsmaterials 14 gewährleistet. Die Bereitstellung der Haftschicht 15b auf Basis des zuvor angeführten Schaumsystems führt zudem zu einem verbesserten Tragekomfort des Innenschuhmaterials 3 und damit der erfindungsgemäßen Fußbekleidungseinheit 1 insgesamt.

Zur Herstellung der zuvor beschriebenen Haftschicht 15b in Form eines gebrochenen Schaums kann beispielsweise derart verfahren werden, dass eine aufgeschäumte Lösung bzw. Dispersion des zugrundeliegenden Klebstoffpolymers auf den entsprechenden Träger 10, 13 aufgebracht wird, nachfolgend das Adsorptionsmaterial 14 insbesondere in Form der partikulären Aktivkohle auf die Klebstoff- bzw. Haftschicht 15b aufgebracht bzw. zum Haften gebracht wird, gefolgt von einer Trocknung bzw. Aushärtung des Klebstoffpolymers, einhergehend mit einer Brechung des durch die aufgeschäumte Lösung bzw. Dispersion bereitgestellten Schaums, so dass die Haftschicht 15b als getrockneter bzw. ausgehärteter, insbesondere vernetzter, gebrochener Klebstoffpolymerschaum erhalten wird bzw. vorliegt.

Was die Haftschicht 15a, 15b zudem anbelangt, so kann diese in einer Menge im Bereich von 5 g/m² bis 100 g/m², insbesondere im Bereich von 10 g/m² bis 80 g/m², vorzugsweise im Bereich von 20 g/m² bis 60 g/m², auf der Innenschicht bzw. dem Trägermaterial 10 oder dem Träger 13 aufgebracht sein. Insbesondere kann die Haftschicht 15a, 15b ein Flächengewicht im Bereich von 5 g/m² bis 100 g/m², insbesondere im Bereich von 10 g/m² bis 80 g/m², vorzugsweise im Bereich von 20 g/m² bis 60 g/m², aufweisen.

Im Rahmen der vorliegenden Erfindung kommen zur Ausbildung der in Rede stehenden Haftschicht 15a, 15b eine Vielzahl an Haftmitteln bzw. Klebstoffen in Betracht:

Zur Ausbildung der Haftschicht 15a, 15b in Form einer nichtzusammenhängend ausgebildeten Haftschicht 15a insbesondere auf Basis der Auftragung in Form von diskreten Klebstoffhäufchen kommen insbesondere eingedickte Kunststoffdispersionen, Schmelzkleber bzw. Reaktivstoffe in Betracht, wobei es sich hierbei insbesondere um polyurethanbasierte Ein- oder Zweikomponentensysteme, vorzugsweise um prepolymere Diisocyanate, welche insbesondere über di- oder polyfunktionelle Amine oder Alkohole vernetzen, handeln kann.

Im Hinblick auf die erfindungsgemäße Ausführungsform, wonach die Haftschicht 15a, 15b in Form einer zusammenhängenden bzw. kohärent ausgebildeten Haftschicht 15b, insbesondere in Form eines luftdurchlässigen Schaummaterials ausgebildet ist, kommen als entsprechende Haftmittel bzw. Klebstoff für die Haftschicht 15b bzw. für das Klebstoffpolymer im Allgemeinen solche Haftmittel bzw. Klebstoffe in Betracht, welche ausgewählt sind aus der Gruppe von Polyacrylat (PA), Polymethacrylat (PMA), Polymethylmethacrylat (PMMA), Polycarbonat (PC), Polyurethan (PU) und Silikonen sowie Mischungen bzw. Kombinationen von mindestens zwei der vorgenannten Verbindungen, vorzugsweise Polyurethan (PU). Insbesondere kann es sich bei dem Haftmittel bzw. Klebstoff für die Haftschicht 15a, 15b, insbesondere bei dem Klebstoffpolymer, um ein Polyurethan (PU) handeln.

Erfindungsgemäß kann es zudem vorgesehen sein, dass das Innenschuhmaterial 3, insbesondere der mehrschichtige Aufbau 3a bzw. das Laminat 3a bzw. das mehrschichtige Material 3a, eine Abstandsschicht 16 aufweist (vgl. Fig. 3A bis 3D). Insbesondere kann die erste Abstandsschicht 16 zwischen der Innenschicht bzw. dem Trägermaterial 10 und der Adsorptionsschicht 12 angeordnet sein. Insbesondere kann die Abstandsschicht 16 zwischen der Innenschicht bzw. dem Trägermaterial 10 und dem gegebenenfalls vorhandenen Träger 13 der Adsorptionsschicht 12 angeordnet sein. Dabei kann die Abstandsschicht 16 in Form eines Vlieses (Nonwoven), einer insbesondere luftdurchlässigen Schaumstoffschicht oder eines textilen Flächengebildes, insbesondere Gewebes oder Gewirkes, vorzugsweise Gewirkes, ausgebildet sein. Insbesondere kann die Abstandsschicht 16 ein Flächengewicht im Bereich von 5 g/m² bis 150 g/m², insbesondere 10 g/m² bis 125 g/m², vorzugsweise 15 g/m² bis 100 g/m², bevorzugt 20 g/m² bis 75 g/m², aufweisen. Die Abstandsschicht 16 kann insbesondere mechanische Belastungen abfangen bzw. dämpfen und von daher die Adsorptionsschicht 12 schützen bzw. stabilisieren. Zudem kann durch die zusätzliche Abstandsschicht 16 der Tragekomfort, insbesondere das weiche Tragegefühl, weiterführend verbessert werden.

Gemäß einer erfindungsgemäß bevorzugten Ausführungsform ist es im Rahmen der vorliegenden Erfindung zudem vorgesehen, dass das Innenschuhmaterial 3, insbesondere der mehrschichtige Aufbau 3a bzw. das Laminat 3a bzw. das mehrschichtige Material 3a, keine insbesondere luftundurchlässigen (Sperr-)Schichten bzw. keine insbesondere luftundurchlässige Membran, insbesondere keine gegenüber chemischen bzw. biologischen bzw. nuklearen Gift- bzw. Schadstoffen, insbesondere Kampfstoffen, undurchlässige Membran, aufweist, wie in Fig. 3A und 3B dargestellt. Hierdurch wird insbesondere die Luftdurchlässigkeit des Innenschuhmaterials 3 gewährleistet, was dem Tragekomfort zugute kommt. Die Möglichkeit des Verzichts der Ausrüstung des Innenschuhmaterials 3 mit einer Membran ist insbesondere auch vor dem Hintergrund der erfindungsgemäßen Konzeption möglich, wonach nämlich bereits das Schuhwerk 2 als solches mit einer Membran ausgerüstet werden kann bzw. bereits als solches eine Schutzfunktion bereitstellt, wie zuvor angeführt.

Im Rahmen der vorliegenden Erfindung ist es jedoch grundsätzlich möglich, auch wenn dies weniger bevorzugt ist, dass das Innenschuhmaterial 3 mit einer entsprechenden Membran ausgerüstet ist, insbesondere wenn ein sehr hoher Schutz gegenüber den in Rede stehenden Gift- bzw. Schadstoffen bereitgestellt werden soll.

Somit kann es im Rahmen der vorliegenden Erfindung vorgesehen sein, dass das Innenschuhmaterial 3, insbesondere der mehrschichtige Aufbau 3a bzw. das Laminat 3a bzw. das mehrschichtige Material 3a, mindestens eine Membran 17 aufweist, wie in Fig. 3C und 3D dargestellt. In diesem Zusammenhang kann die Membran 17 beispielsweise zwischen der Adsorptionsschicht 12 und der Außenschicht 11 angeordnet sein, wie gleichermaßen in Fig. 3C und 3D dargestellt. Hierdurch kann die Adsorptionsschicht 12 bzw. das Adsorptionsmaterial 14 entlastet werden. Im Allgemeinen kann die Membran 17 zwischen der Innenschicht bzw. dem Trägermaterial 10 und der Außenschicht 11 angeordnet sein

Die Membran 17 kann dabei wasserundurchlässig und/oder luftundurchlässig ausgebildet sein. Insbesondere kann die Membran 17 atmungsaktiv, insbesondere wasserdampfdurchlässig, ausgebildet sein. Zudem kann die Membran 17 gegenüber chemischen bzw. biologischen bzw. nuklearen Gift- bzw. Schadstoffen, insbesondere Kampfstoffen, zumindest im Wesentlichen undurchlässig sein. Gleichermaßen kann die Membran 17 eine kontinuierliche, insbesondere geschlossene oder allenfalls mikroporöse Membran 17 sein. Zudem kann die Dicke der Membran 17 im Bereich von 1 bis 500 µm, insbesondere 1 bis 250 µm, vorzugsweise 1 µm bis 100 µm, bevorzugt 1,5 µm bis 50 µm, besonders bevorzugt 2,5 µm bis 30 µm, ganz besonders bevorzugt 5 µm bis 25 µm, liegen.

Insbesondere kann die Membran 17 eine Quellfähigkeit bzw. ein Wasseraufnahmevermögen von höchstens 35 %, insbesondere höchstens 25 %, bezogen auf das Eigengewicht der Membran 17, aufweisen. Zudem sollte die Membran 17 keine oder im Wesentlichen keine stark hydrophilen Gruppen, insbesondere keine Hydroxylgruppen, aufweisen. Weiterhin sollte die Membran 17 schwach hydrophile Gruppen, insbesondere Polyethergruppen, aufweisen. Weiterhin sollte die Membran 17 zu mindestens 10 %, insbesondere zu mindestens 20 %, vorzugsweise zu mindestens 30 %, bezogen auf die Länge und/oder Breite im ungedehnten und/oder nichtgestreckten Zustand der Membran 17, zumindest in eine Richtung, insbesondere in Längenrichtung und/oder Breitenrichtung, dehnbar bzw. streckbar ausgebildet sein.

Was die Membran 17 des Schuhmaterials weiterhin anbelangt, so kann diese einen Kunststoff bzw. ein Polymer umfassen bzw. hieraus bestehen. In diesem Zusammenhang kann der Kunststoff bzw. das Polymer aus der Gruppe von Polyurethanen, Polyetheramiden, Polyesteramiden, Polyetherestern, Polytetrafluorethylenen und/oder Polymeren auf Cellulosebasis und Derivaten der vorgenannten Verbindungen, vorzugsweise Polyetherestern und Polytetrafluorethylenen, ausgewählt sein. Weiterhin kann die Membran 17 auf eine Membranträgerschicht aufgebracht, insbesondere auflaminiert bzw. aufkaschiert, sein (nicht dargestellt). Dabei kann die Membranträgerschicht ein insbesondere luftdurchlässiges zweidimensionales textiles Flächengebilde, insbesondere ausgewählt aus der Gruppe von Geweben, Gewirken, Gestricken, Gelegen, Textilverbundstoffen und Vliesstoffen, sein.

Die Membran 17 kann bei 25 °C und einer Dicke von 50 µm eine Wasserdampfdurchlässigkeit von mindestens 12,5 I / m² pro 24 h, insbesondere mindestens 17,5 I / m² pro 24 h, vorzugsweise mindestens 20 I / m² pro 24 h oder sogar mehr aufweisen. Zudem kann die Membran 17 einen Wasserdampfdurchgangswiderstand Rₑₜ unter stationären Bedingungen, gemessen nach DIN 31 093:1993 vom Februar 1994 oder nach internationaler Norm ISO 11 092 und bei 35 °C, von höchstens 25 (m²·Pascal) / Watt, insbesondere höchstens 20 (m²·Pascal) / Watt, vorzugsweise höchstens 13 (m²·Pascal) / Watt, bei einer Dicke von 50 µm aufweisen.

Für weitere Ausführungen zu der gemäß dieser weniger bevorzugten Ausführungsform der vorliegenden Erfindung für das Innenschuhmaterial 3 vorgesehene Membran 17 kann auf obige Ausführungen zu der Membran 7 verwiesen werden, wie sie für das Schuhwerk 2 eingesetzt werden kann.

Was die Fußbekleidungseinheit 1 nach der Erfindung weiterhin anbelangt, so kann das Innenschuhmaterial 3 mehrstückig bzw. mehrteilig ausgebildet sein. Mit anderen Worten können für das Innenschuhmaterial 3 mehrere (Flächen-)Abschnitte insbesondere des zuvor beschriebenen mehrschichtigen Aufbaus 3a bzw. Laminats 3a eingesetzt werden, welche zur Ausbildung des Innenschuhmaterials 3 miteinander verbunden sind. Hierdurch kann die Passform des Innenschuhmaterials entsprechend optimiert werden. Insbesondere können die einzelnen bzw. jeweiligen (Flächen-)Abschnitte des Innenschuhmaterials 3 mittels Vernähen, Verkleben bzw. Verschweißen miteinander verbunden sein. Insbesondere können die einzelnen (Flächen-)Abschnitte des Innenschuhmaterials 3 über Verbindungsbereiche 22a, 22b, 22c, insbesondere Nähte, vorzugsweise Flachnähte, miteinander verbunden sein (vgl. Fig. 4).

Wie gleichermaßen in Fig. 4 dargestellt, kann es gemäß einer erfindungsgemäßen Ausführungsform vorgesehen sein, dass der Sohlenbereich 18 bzw. der Fußrückenbereich 19 bzw. der Zehenbereich 20 und/oder der Fersen- bzw. Sprunggelenkbereich 21 des Innenschuhmaterials 3 verbindungs- bzw. nahtfrei ausgebildet ist. Hierdurch wird der Tragekomfort des Innenschuhmaterials 3 verbessert, insbesondere was die Minimierung von Druckstellen oder dergleichen anbelangt.

Zur weiterführenden Verbesserung des Tragekomforts, insbesondere zur Verringerung von Druckstellen, kann es zudem vorgesehen sein, dass die Verbindungsbereiche des Schuhwerks 2 und die Verbindungsbereiche 22a, 22b, 22c des Innenschuhmaterials 3 derart angeordnet sind, dass im Trage- bzw. Benutzungszustand der Fußbekleidungseinheit 1 die jeweiligen Verbindungsbereiche des Schuhwerks 2 einerseits und des Innenschuhmaterials 3 andererseits zumindest im Wesentlichen nicht überlappen bzw. zumindest im Wesentlichen nicht an im Trage- bzw. Benutzungszustand der Fußbekleidungseinheit 1 übereinanderliegenden Stellen bzw. Bereichen des Schuhwerks 2 und des Innenschuhmaterials 3 angeordnet sind. Demnach sollten die jeweiligen Verbindungsbereiche bzw. Nähte nicht an denselben bzw. zueinander korrespondierenden Stellen des Schuhwerks 2 und des Innenschuhmaterials 3 vorliegen bzw. positioniert sein.

Im Rahmen der vorliegenden Erfindung kann es zudem vorgesehen sein, dass das Innenschuhmaterial 3 mindestens eine Kontakt- bzw. Verbindungsvorrichtung 4a, insbesondere zur vorzugsweise abschnittsweisen und/oder lösbaren bzw. nicht dauerhaften und/oder abdichtenden Verbindung bzw. zum insbesondere abschnittsweisen bzw. lösbaren und/oder nicht dauerhaften bzw. abdichtenden Kontakt des Innenschuhmaterials 3 mit dem Schuhwerk 2, aufweist. In diesem Zusammenhang kann die Kontakt- bzw. Verbindungsvorrichtung 4a an dem Schaft 24 des Innenschuhmaterials 3, insbesondere an dem Öffnungsbereich des Schafts 24, positioniert sein bzw. mit dem Schaft 24 des Innenschuhmaterials 3 verbunden sein. Hierzu kann insbesondere auf Fig. 1 verwiesen werden.

In diesem Zusammenhang kann es erfindungsgemäß gleichermaßen vorgesehen sein, dass das Schuhwerk 2 mindestens eine Kontakt- bzw. Verbindungsvorrichtung 4b aufweist. Die Kontakt- bzw. Verbindungsvorrichtung 4b kann gleichermaßen zur vorzugsweise abschnittsweisen und/oder lösbaren bzw. nicht dauerhaften und/oder abdichtenden Verbindung bzw. zum insbesondere abschnittsweisen und/oder lösbaren bzw. nicht dauerhaften und/oder abdichtenden Kontakt des Schuhwerks 2 mit dem Innenschuhmaterial 3 vorgesehen sein. In diesem Zusammenhang kann die Kontakt- bzw. Verbindungsvorrichtung 4b an dem Schaft 25 des Schuhwerks 2, insbesondere an dem Öffnungsbereich des Schafts 25, positioniert sein bzw. mit dem Schaft 25 des Schuhwerks 2 verbunden sein. Auch hierzu kann auf Fig. 1 verwiesen werden.

In diesem Zusammenhang können die Kontakt- bzw. Verbindungsvorrichtungen 4a, 4b insbesondere im Trage- bzw. Benutzungszustand der Fußbekleidungseinheit 1 an korrespondierenden bzw. sich gegenüberliegenden bzw. in Kontakt zueinander stehenden Bereichen bzw. Stellen des Innenschuhmaterials 3 einerseits und des Schuhwerks 2 andererseits angeordnet bzw. positioniert sein, wie in Fig. 1 schematisch dargestellt.

Was die Kontakt- bzw. Verbindungsvorrichtungen 4a, 4b weiterhin anbelangt, so können diese beispielsweise in Form einer Gummidichtung, eines Klettverschlusses, eines Reißverschlusses oder dergleichen ausgebildet sein. Im Rahmen der vorliegenden Erfindung verhält es sich dabei insbesondere derart, dass im Trage- bzw. Benutzungszustand die in Rede stehenden Kontakt- bzw. Verbindungsvorrichtungen 4a, 4b eine nicht dauerhafte bzw. lösbare Verbindung insbesondere im Bereich des Schaftes des Schuhwerks 2 bzw. des Schuhinnenmaterials 3, insbesondere im Öffnungsbereich des Schuhinnenmaterials 3 und des Schuhwerks 2, ausbilden. Auf diese Weise kann eine sichere Positionierung des Innenschuhmaterials 3 in dem Schuhwerk 2 gewährleistet und zudem das Eindringen von Gift- bzw. Schadstoffen insbesondere in dem Bereich zwischen dem Innenschuhmaterial 3 und dem Schuhwerk 2 vermieden werden, wodurch die Schutzleistung nochmals gesteigert werden kann.

Wie in Fig. 4 dargestellt, kann das Innenschuhmaterial 3 gemäß einer weiteren Ausführungsform einen vorzugsweise elastischen bzw. reversibel dehnfähigen Abschlussbund 26 aufweisen. Der Abschlussbund 26 kann dabei mit dem Schaft 24 des Innenschuhmaterials 3 bzw. mit der Kontakt- bzw. Verbindungsvorrichtung 4a des Innenschuhmaterials 3 vorzugsweise über eine Verbindung 22c, insbesondere Naht, verbunden sein. Der Abschlussbund 26 kann sich insbesondere im Öffnungsbereich des Schafts 24 des Innenschuhmaterials 3 befinden. In diesem Zusammenhang kann es beispielsweise vorgesehen sein, dass die Kontakt- bzw. Verbindungsvorrichtung 4a des Innenschuhmaterials 3 zwischen dem Abschlussbund 26 und dem Schaft des Innenschuhmaterials 3 angeordnet bzw. positioniert ist.

Weiterhin kann es im Rahmen der vorliegenden Erfindung auch vorgesehen sein, dass der Abschlussbund 26 und/oder die Kontakt- bzw. Verbindungsvorrichtung 4a, insbesondere der Abschlussbund 26 des Innenschuhmaterials 3, zur insbesondere lösbaren bzw. insbesondere nicht dauerhaften bzw. nicht festen Verbindung mit einer Hose bzw. einem Schutzanzug oder dergleichen ausgebildet ist.

Wie zuvor angeführt, wird im Rahmen der vorliegenden Erfindung eine Fußbekleidungseinheit 1 mit einer sehr hohen Schutzfunktion gegenüber den angeführten Gift- bzw. Schadstoffen bereitgestellt, welche insbesondere die nachfolgenden Schutzeigenschaften aufweist:
Die Fußbekleidungseinheit 1 kann eine Barrierewirkung gegenüber Schad- bzw. Giftstoffen, insbesondere chemischen Kampfstoffen, insbesondere Bis[2-chlorethyl]sulfid, bestimmt nach Methode 2.2 der CRDC-SP-84010, von höchstens 4 µg/cm² pro 24 h, insbesondere höchstens 3,5 µg/cm² pro 24 h, vorzugsweise höchstens 3,0 µg/cm² pro 24 h, bevorzugt höchstens 2,5 µg/cm² pro 24 h, besonders bevorzugt höchstens 2,25 µg/cm² pro 24 h, ganz besonders bevorzugt höchstens 2 µg/cm² pro 24 h, aufweisen.

Erfindungsgemäß wird zusammenfassend somit eine Fußbekleidungseinheit 1 bereitgestellt, welche die diametralen Eigenschaften einer hohen Schutzfunktion gegenüber Gift- bzw. Schadstoffen, insbesondere Kampfstoffen, einerseits und eines hohen Tragekomfort andererseits vereint.

Wie zuvor angeführt, können auf Basis der gezielten Kombination des Schuhwerks 2 und des Innenschuhmaterials 3 zum Erhalt der Fußbekleidungseinheit 1 nach der Erfindung die jeweiligen Komponenten weiterführend optimiert werden, so dass hierdurch die speziellen Eigenschaften im Hinblick auf Tragekomfort und Anwendungseigenschaften bzw. Handhabbarkeit bei gleichzeitig hoher Schutzfunktion verbessert werden können: So kann es, wie zuvor beschrieben, vorgesehen sein, dass das Schuhwerk 2 kein Adsorptionsmaterial bzw. keine Adsorbentien mehr enthält, wobei zudem insbesondere die Innenschicht 6 des Schuhwerks 2 weiterführend reduziert oder sogar weggelassen werden kann, da die Eigenschaften eines Futtermaterials insbesondere von dem Innenschuhmaterial 3 übernommen werden können. Dementsprechend kann in Bezug auf das Innenschuhmaterial 3 auf den Einsatz einer (Sperr-)Membran verzichtet werden, welche nämlich Bestandteil des Schuhwerks 2 sein kann, wodurch bei hoher Schutzfunktion der Tragekomfort verbessert werden kann.

Erfindungsgemäß kann es zudem vorgesehen sein, dass die Nähte des Schuhwerks 2 (nicht dargestellt) sowie die Nähte 22a, 22b, 22c des Innenschuhmaterials 3 nicht übereinander verlaufen, so dass Druckstellen minimiert werden.

Zudem kann es erfindungsgemäß vorgesehen sein, dass, wie zuvor angeführt, die Innenschicht 6 bzw. das Innenfutter des Schuhwerks 2 nicht dicker als erforderlich ist, da das Innenschuhmaterial 3 bereits zum Futter beiträgt bzw. dieses ausbildet.

Insbesondere kann es im Rahmen der vorliegenden Erfindung vorgesehen sein, dass bereits die Materialien und insbesondere die Oberfläche des Schuhwerks 2 sowie die Nähte und übrigen Verbindungen bzw. Bestandteile insbesondere des Schuhwerks 2, beispielsweise was die Membran 7 des Schuhwerks 2 anbelangt, derart ausgewählt bzw. ausgebildet werden, dass eine Penetration bzw. Permeation von insbesondere chemischen Kampfstoffen, TICs, biologischen Schad- bzw. Giftstoffen und dergleichen durch das Schuhwerk 2 unterbunden bzw. derart minimiert werden, dass das Adsorptionsmaterial bzw. die Adsorptionsschicht 12 des insbesondere in Form einer Socke bzw. eines Strumpfs vorliegenden Innenschuhmaterials 3 in Ergänzung zu dem Schuhwerk 2 eine vollständige Sicherheit bzw. einen vollständigen Schutz des Trägers bereitstellt. Demnach ergänzen sich Schuhwerk 2 einerseits und Innenschuhmaterial 3 andererseits der erfindungsgemäßen Fußbekleidungseinheit 1 hinsichtlich ihrer Schutzleistung, so dass sich die Gesamtschutzleistung aus der Kombination von Schuhwerk 2 und Innenschuhmaterial 3 der Fußbekleidungseinheit 1 nach der Erfindung ergibt.

Wie insbesondere zuvor angeführt, ist die erfindungsgemäße Konzeption auch mit den nachfolgenden Vorteilen verbunden:
- So kann insbesondere das Innenschuhmaterial 3 unabhängig vom Schuhwerk 2 beispielsweise durch Waschen regeneriert oder aber getrennt ausgetauscht bzw. entsorgt werden, wobei das Schuhwerk weiter verwendet werden kann.
- Zudem kann bereits eingetragenes Schuhwerk 2 durch Austausch des Innenschuhmaterials 3 wieder eine vollständige Schutzfunktion erlangen, so dass der Träger nicht auf neue und nicht eingelaufene Stiefel umsteigen muss. Zudem können durch das Tragen, insbesondere durch mechanische Einwirkung, vorgeschädigte Innenschuhmaterialien 3 einfach ausgetauscht werden.
- Weiterhin trägt das erfindungsgemäße Konzept den jeweiligen Haltbarkeiten bzw. Lagerzeiten von Schuhwerk 2 einerseits und Innenschuhmaterial 3 andererseits Rechnung, da im Allgemeinen die Haltbarkeit bzw. Lagerzeit des Schuhwerks 2, insbesondere bedingt durch eine begrenzte Haltbarkeit der Sohlenverbindung, geringer ist als diejenige des Innenschuhmaterials 3. In diesem Zusammenhang ist es zudem allenfalls erforderlich, nur das Innenschuhmaterial 3 insbesondere zum Schutz des Adsorptionsmaterials 14 beispielsweise in eine Schutzhülle einzubringen bzw. einzuschweißen. Folglich ist es allenfalls erforderlich, nur das Schuhwerk 2 nach Ablauf der gegebenenfalls kürzeren Lagerzeit zu erneuern bzw. zu ersetzen.
- Wie bereits zuvor angeführt, basiert die vorliegende Erfindung auf ein modulares Konzept, wonach beispielsweise Vollleder- oder Teillederstiefel mit einem jeweils angepassten Innenschuhmaterial 3 je nach Anforderung in Bezug auf den entsprechenden Einsatz bzw. die Anwendung der Fußbekleidungseinheit kombiniert werden können.

Weiterer Gegenstand der vorliegenden Beschreibung ist zudem ein Verfahren zur Ausrüstung eines Schuhwerks 2, insbesondere in Form eines Schuhs oder vorzugsweise eines Stiefels, mit einer insbesondere modularen Schutzfunktion gegenüber radioaktiven Gift- bzw. Schadstoffen und/oder gegenüber chemischen bzw. biologischen Gift- und/oder Schadstoffen, insbesondere Kampfstoffen, wobei ein mindestens ein Adsorptionsmaterial 14 aufweisendes Innenschuhmaterial 3, insbesondere in Form einer Socke oder vorzugsweise eines Strumpfs, und das Schuhwerk 2 als funktional zusammenhängende bzw. als funktional einander zugeordnete, jedoch getrennte bzw. separate, insbesondere räumlich getrennte Komponenten insbesondere zur Ausbildung einer funktionellen Schutzbekleidungseinheit 1 kombiniert werden.

Die vorliegende Beschreibung betrifft auch ein Verfahren zur Bereitstellung einer funktionellen Fußbekleidungseinheit 1, vorzugsweise mit insbesondere modularer Schutzfunktion gegenüber radioaktiven Gift- bzw. Schadstoffen und/oder gegenüber chemischen bzw. biologischen Gift- und/oder Schadstoffen, insbesondere Kampfstoffen, wobei ein mindestens ein Adsorptionsmaterial 14 aufweisendes Innenschuhmaterial 3, insbesondere in Form einer Socke oder vorzugsweise eines Strumpfs, und ein Schuhwerk 2, insbesondere in Form eines Schuhs oder vorzugsweise eines Stiefels, als funktional zusammenhängende bzw. als funktional einander zugeordnete, jedoch getrennte bzw. separate, insbesondere räumlich getrennte Komponenten kombiniert werden.

Darüber hinaus betrifft die vorliegende Erfindung - gemäß einem **zweiten** Aspekt der vorliegenden Erfindung - ein Verfahren zur Verlängerung bzw. Erhöhung der Schutzfunktion eines Schuhwerks 2, insbesondere in Form eines Schuhs oder vorzugsweise eines Stiefels, gegenüber radioaktiven Gift- bzw. Schadstoffen und/oder gegenüber chemischen und/oder biologischen Gift- bzw. Schadstoffen, insbesondere Kampfstoffen, wobei ein mindestens ein Adsorptionsmaterial 14 aufweisendes Innenschuhmaterial 3, insbesondere in Form einer Socke oder vorzugsweise eines Strumpfs, und das Schuhwerk 2 als funktional zusammenhängende bzw. als funktional einander zugeordnete, jedoch getrennte bzw. separate, insbesondere räumlich getrennte Komponenten kombiniert werden.

Weiterhin ist Gegenstand der vorliegenden Erfindung - gemäß einem **dritten** Aspekt der vorliegenden Erfindung - die Verwendung eines mindestens ein Adsorptionsmaterial 14 aufweisenden Innenschuhmaterials 3, insbesondere in Form einer Socke oder vorzugsweise eines Strumpfs, zur Ausrüstung einer funktionellen Fußbekleidungseinheit 1 mit einer insbesondere modularen Schutzfunktion gegenüber radioaktiven Gift- bzw. Schadstoffen und/oder gegenüber chemischen und/oder biologischen Gift- bzw. Schadstoffen, insbesondere Kampfstoffen, wobei das Innenschuhmaterial 3 mit einem Schuhwerk 2 als funktional zusammenhängende bzw. als funktional einander zugeordnete, jedoch getrennte bzw. separate, insbesondere räumlich getrennte Komponenten kombiniert wird.

Bezüglich weiterer Ausgestaltungen und Ausbildungen der vorliegenden Erfindung auf Basis der zuvor beschriebenen Aspekte kann zudem auf die Ausführungen zu dem ersten Erfindungsaspekt, welcher die funktionelle Fußbekleidungseinheit 1 nach der Erfindung betrifft, verwiesen werden, welche entsprechen gelten.

Weitere Ausgestaltungen, Abwandlungen, Variationen, Modifikationen, Besonderheiten und Vorteile der vorliegenden Erfindung sind für den Fachmann beim Lesen der Beschreibung ohne Weiteres erkennbar und realisierbar, ohne dass er dabei den Rahmen der vorliegenden Erfindung verlässt.

Die vorliegende Erfindung wird anhand der nachfolgenden Ausführungsbeispiele veranschaulicht, welche die vorliegende Erfindung jedoch keinesfalls beschränken sollen.

### AUSFÜHRUNGSBEISPIELE:

Es werden unterschiedliche Fußbekleidungen bzw. Fußbekleidungseinheiten bereitgestellt und nachfolgend hinsichtlich ihrer Schutzfunktion gegenüber Gift- bzw. Schadstoffen (hier konkret: Senfgas, HD) untersucht. Diesbezüglich werden folgende Materialien eingesetzt, und zwar
a) ein Material auf Basis eines herkömmlichen Lederstiefels, welcher als Außenschicht bzw. Obermaterial Leder sowie eine darunter angeordnete Futterschicht aufweist, wobei das zugrundeliegende Material weder ein Adsorptionsmaterial noch eine Sperrschicht in Form einer Membran aufweist (Vergleichsmaterial A);
b) ein Material auf Basis eines Lederstiefels mit integriertem Adsorptionsmaterial in Form partikulärer Aktivkohle; das Material weist als Außen- bzw. Obermaterial Leder sowie eine darunter angeordnete Adsorptionsschicht auf, wobei das Adsorptionsmaterial in Form einer partikulären Aktivkohle vorliegt, welche zwischen zwei textilen Schichten angeordnet ist; das Material liegt in Form eines Verbunds mit dauerhafter Fixierung der jeweiligen Schichten vor, wobei die partikuläre Aktivkohle einen mittleren Teilchendurchmesser von etwa 0,3 mm aufweist und mit einer Auftragsmenge von etwa 80 g/m² unter Verwendung eines diskontinuierlich-punktförmig aufgetragenen Haftmittels fixiert ist (Vergleichsmaterial B);
c) ein Material in Form einer funktionellen Fußbekleidungseinheit unter Verwendung eines Schuhwerks in Form eines Lederstiefels (Leder als Außen- bzw. Obermaterial mit darunter angeordneter textiler Futterschicht) und eines separat hierzu vorliegenden luftdurchlässigen Schuhinnenmaterials mit einer Adsorptionsschicht, bei welcher eine partikuläre Aktivkohle mit einem mittleren Teilchendurchmesser von etwa 0,3 mm in einer Auftragsmenge von etwa 80 g/m² unter Verwendung eines diskontinuierlich-punktförmig aufgetragenen Haftmittels auf einer textilen Innenschicht bzw. einem Trägermaterial fixiert ist und wobei das Innenschuhmaterial darüber hinaus eine weitere Abdeckschicht aufweist, wobei das Adsorptionsmaterial zwischen Träger und Abdeckschicht angeordnet ist; das Material basiert somit auf zwei aufeinander in loser Anordnung angeordneten Verbundmaterialien in Form des Schuhwerks einerseits und des Innenschuhs andererseits (erfindungsgemäßes Material C);
d) ein weiteres Material, welchem den in Abschnitt c) beschriebenen erfindungsgemäßen Material C mit der Maßgabe entspricht, dass die Außenschicht bzw. das Obermaterial in Form von Leder des Schuhwerks zusätzlich mit einer oleophoben bzw. hydrophoben Ausrüstung bzw. Beschichtung versehen ist (erfindungsgemäßes Material D).

Nachfolgend wird die Schutzfunktion gegenüber einem Gift- bzw. Schadstoff in Form von Senfgas (in flüssiger Form) anhand eines standardisierten Doppelströmungstests ermittelt. Hierzu werden die zuvor angeführten Testmaterialien in Form jeweiliger Ausschnitte bzw. Proben (Probenfläche jeweils 10 cm²) in einer Testzelle über eine PE-Membran (10 µm), welche die menschliche Haut simuliert, eingespannt. Die zu testende Substanz in Form von Senfgas wird in flüssiger Form und mit einem definierten Volumen auf der Oberfläche des jeweiligen Testmaterials mit einer Kanüle aufgebracht und einwirken gelassen und mit einem Luftstrom oberhalb und unterhalb des Testmaterials beaufschlagt, wobei die zu testende Substanz auf der jeweiligen Lederschicht Materialien aufgebracht wird. Bei den Proben gemäß den Vergleichsmaterialien A und B handelt es sich um die jeweilige Verbund- bzw. Schichtstruktur mit den jeweils fest verbundenen Schichten, während die erfindungsgemäßen Materialien C und D jeweils in Form einer losen Anordnung des Schuhwerkmaterials auf dem Innenschuhmaterial vorliegen, wobei Schuhwerkmaterial einerseits und Innenschuhmaterial andererseits jeweils einen festen Verbund darstellen, wie zuvor angeführt.

Es werden nachfolgend die kumulierten Durchbruchswerte mittels Gaschromatographie ermittelt (relative Luftfeuchtigkeit 80 %, Temperatur 30 °C, 250 ml/min Luftstrom über dem Testmaterial und 300 ml/min Luftstrom unterhalb des Testmaterials, maximale Versuchsdauer von 24 Std.). Der vorliegende Test simuliert dabei die Diffusion und Penetration des eingesetzten Gift- bzw. Schadstoffes durch das Testmaterial und simuliert dabei die flächige Auflage der jeweiligen Materialien auf der Haut, welche nämlich durch die zuvor beschriebene PE-Membran simuliert wird.

Die Ergebnisse sind der nachfolgenden Tabelle zu entnehmen:

| | Penetration 0 bis 6 Std. (µg pro cm²) | Penetration 6 bis 24 Std. (µg pro cm²) | Penetration 0 bis 24 Std. (µg pro cm²) |
|---|---|---|---|
| Vergleichsmaterial A | 9,1 | 12,5 | 21,6 |
| Vergleichsmaterial B | 0,2 | 0,5 | 0,7 |
| Erfindungsgemäßes Material C | nicht bestimmbar | 0,2 | 0,2 |
| Erfindungsgemäßes Material D | nicht bestimmbar | 0,1 | 0,1 |

Die Versuche zeigen, dass die Schutzwirkung gegenüber flüssigen Gift- bzw. Schadstoffen für das erfindungsgemäße Material C mit der kombinierten Anordnung des Materials für ein Schuhwerk und des separaten Innenschuhmaterials signifikant verbessert ist, wobei die Schutzwirkung durch eine zusätzliche oleophobe bzw. hydrophobe Ausstattung des Materials für das Schuhwerk nochmals gesteigert werden kann (Material D).

Ohne sich auf diese Theorie festlegen zu wollen, führt die gemäß der erfindungsgemäßen Konzeption vorliegende Maßnahme, nämlich das Adsorptionsmaterial in einem separaten Innenschuhmaterial anzuordnen, welches in loser bzw. nicht verbundener Anordnung zu dem Material des Schuhwerks steht, zu einer weiteren Zwischenschicht in Form einer Luftschicht zwischen Schuhwerk einerseits und Innenschuhmaterial andererseits, was zu einer verbesserten Konvektion innerhalb des Materials und somit zu einem optimierten Anströmverhalten des Adsorptionsmaterials und damit zu einer besseren Ausnutzung der Adsorptionsschicht, einhergehend mit einem verbesserten Adsorptionsverhalten gegenüber den in Rede stehenden Gift- bzw. Schadstoffen, führt.

Die erfindungsgemäßen Materialien weisen somit gegenüber dem Stand der Technik deutlich verbesserte Schutzeigenschaften auf.

### Bezugszeichenliste:

- 1: Fußbekleidungseinheit
- 2: Schuhwerk
- 2a: mehrschichtiger Aufbau / Laminat / mehrschichtiges Material des Schuhwerks
- 3: Innenschuhmaterial
- 3a: mehrschichtiger Aufbau / Laminat / mehrschichtiges Material des Innenschuhmaterials
- 4a: Kontakt- bzw. Verbindungsvorrichtung des Innenschuhmaterials
- 4b: Kontakt- bzw. Verbindungsvorrichtung des Schuhwerks
- 5: Außen- und/oder Abdeckschicht des Schuhwerks
- 6: Innenschicht des Schuhwerks
- 7: Membran des Schuhwerks
- 8: Abstandsschicht des Schuhwerks
- 9a: oleophobe und/oder hydrophobe Ausrüstung und/oder Schicht des Schuhwerks
- 9b: feuer- und/oder flammhemmende Ausrüstung und/oder Schicht des Schuhwerks
- 10: Innenschicht und/oder Trägermaterial des Innenschuhmaterials
- 11: Außenschicht des Innenschuhmaterials
- 12: Adsorptionsschicht des Innenschuhmaterials
- 13: Träger der Adsorptionsschicht
- 14: Adsorptionsmaterial
- 15a, 15b: Haftschicht der Adsorptionsschicht
- 16: Abstandsschicht des Innenschuhmaterials
- 17: Membran des Innenschuhmaterials
- 18: Sohlenbereich des Innenschuhmaterials
- 19: Fußrückenbereich des Innenschuhmaterials
- 20: Zehenbereich des Innenschuhmaterials
- 21: Sprunggelenkbereich des Innenschuhmaterials
- 22a, 22b, 22c: Verbindungsbereiche bzw. Nähte des Innenschuhmaterials
- 23: Sohle des Schuhwerks
- 24: Schaft des Innenschuhmaterials
- 25: Schaft des Schuhwerks
- 26: Abschlussbund des Innenschuhmaterials

## Patentansprüche

1. Funktionelle Fußbekleidungseinheit (1) in Form eines Kit mit modularer Schutzfunktion gegenüber radioaktiven Gift- und Schadstoffen und gegenüber chemischen und biologischen Gift- und Schadstoffen, insbesondere Kampfstoffen, wobei die Fußbekleidungseinheit (1) als funktional zusammenhängende und/oder als funktional einander zugeordnete, jedoch getrennte und separate, insbesondere räumlich getrennte Komponenten aufweist:
(A) einerseits ein Schuhwerk (2) in Form eines Schuhs oder vorzugsweise eines Stiefels, wobei das Schuhwerk (2) wasserundurchlässig und luftundurchlässig, aber wasserdampfdurchlässig ausgebildet ist, wobei das Schuhwerk (2) kein Adsorptionsmaterial, insbesondere keine Aktivkohle, enthält und wobei das Schuhwerk (2) eine oleophobe und/oder hydrophobe Ausrüstung aufweist, und
(B) andererseits ein mindestens ein Adsorptionsmaterial (14) aufweisendes Innenschuhmaterial (3) in Form einer Socke oder eines Strumpfs zur Verlängerung und Erhöhung der Schutzfunktion des Schuhwerks (2), wobei das Innenschuhmaterial (3) luftdurchlässig und wasser- und wasserdampfdurchlässig ausgebildet ist,
wobei das Innenschuhmaterial (3) im Trage- und Benutzungszustand lose und unverbunden an dem Schuhwerk (2) anliegt.

2. Fußbekleidungseinheit nach Anspruch 1,
wobei die Fußbekleidungseinheit (1) mit einer Schutzfunktion gegenüber radioaktiven Gift- und Schadstoffen und gegenüber biologischen Gift- und Schadstoffen und gegenüber chemischen Gift- und Schadstoffen ausgerüstet ist und/oder
wobei das Innenschuhmaterial (3), insbesondere im Trage- und Benutzungszustand, nicht dauerhaft mit dem Schuhwerk (2) verbunden ist und/oder wobei das Innenschuhmaterial (3) nicht dauerhafter Bestandteil des Schuhwerks (2) ist und/oder wobei das Schuhwerk (2), insbesondere im Trage- und Benutzungszustand, lose und unverbunden auf dem Innenschuhmaterial (3) aufliegt.

3. Fußbekleidungseinheit nach Anspruch 1 oder 2,
wobei das Schuhwerk (2) einen mehrschichtigen, insbesondere laminatförmigen Aufbau (2a) aufweist oder wobei das Schuhwerk (2) mehrschichtig, insbesondere in Form eines Laminats (2a), ausgebildet ist oder wobei das Schuhwerk (2) ein mehrschichtiges Material (2a) aufweist oder hieraus besteht.

4. Fußbekleidungseinheit nach einem der vorangehenden Ansprüche,
wobei das Schuhwerk (2), insbesondere der mehrschichtige Aufbau (2a) oder das Laminat (2a) oder das mehrschichtige Material (2a), mindestens eine Abdeckschicht (5) aufweist, insbesondere wobei die Abdeckschicht (5), insbesondere im Trage- und Benutzungszustand, auf der Außenseite des Schuhwerks (2) vorgesehen ist; und/oder
wobei das Schuhwerk (2), insbesondere der mehrschichtige Aufbau (2a) oder das Laminat (2a) oder das mehrschichtige Material (2a), mindestens eine Innenschicht (6) aufweist, insbesondere wobei die Innenschicht (6), insbesondere im Trage- und Benutzungszustand, auf der Innenseite des Schuhwerks (2) vorgesehen ist; und/oder
wobei das Schuhwerk (2), insbesondere der mehrschichtige Aufbau (2a) oder das Laminat (2a) oder das mehrschichtige Material (2a), mindestens eine Membran (7) aufweist, insbesondere wobei die Membran (7) zwischen der Abdeckschicht (5) und der Innenschicht (6) angeordnet ist; und/oder
wobei das Schuhwerk (2) eine Abstandsschicht (8) aufweist, insbesondere wobei die Abstandsschicht (8) zwischen der Innenschicht (6) und der Abdeckschicht (5) oder zwischen der Innenschicht (6) und der Membran (7) angeordnet ist; und/oder
wobei die oleophobe und/oder hydrophobe Ausrüstung auf der im Tragezustand den Gift- und/oder Schadstoffen zugewandten Seite des Schuhwerks (2) vorgesehen oder aufgebracht ist; und/oder
wobei das Schuhwerk (2) eine feuer- und/oder flammhemmende Ausrüstung und/oder Schicht (9b) aufweist, insbesondere wobei die feuer- und/oder flammhemmende Ausrüstung und/oder Schicht (9b) in Form einer Imprägnierung und/oder Beschichtung vorliegt und/oder insbesondere wobei die feuer- und/oder flammhemmende Ausrüstung und/oder Schicht (9b) auf der im Tragezustand den Gift- und/oder Schadstoffen zugewandten Seite des Schuhwerks (2) vorgesehen oder aufgebracht ist; und/oder wobei das Schuhwerk (2) als Kampfstiefel, Feuerwehrstiefel, Arbeitsstiefel, Schutzstiefel, Schnürstiefel oder dergleichen ausgebildet ist.

5. Fußbekleidungseinheit nach einem der vorangehenden Ansprüche,
wobei das Innenschuhmaterial (3) einen mehrschichtigen, insbesondere laminatförmigen Aufbau (3a) aufweist oder wobei das Innenschuhmaterial (3) mehrschichtig, insbesondere in Form eines Laminats (3a), ausgebildet ist oder wobei das Innenschuhmaterial (3) ein mehrschichtiges Material (3a) aufweist oder hieraus besteht; und/oder
wobei das Innenschuhmaterial (3), insbesondere der mehrschichtige Aufbau (3a) oder das Laminat (3a) oder das mehrschichtige Material (3a), eine Luftdurchlässigkeit, gemessen nach DIN 53887 und/oder gemessen bei einem Strömungswiderstand von 127 Pa, von mindestens 200 l/m² pro Sekunde, vorzugsweise mindestens 300 l/m² pro Sekunde, bevorzugt mindestens 400 l/m² pro Sekunde, besonders bevorzugt mindestens 600 l/m² pro Sekunde, ganz besonders bevorzugt mindestens 800 l/m² pro Sekunde, aufweist.

6. Fußbekleidungseinheit nach einem der vorangehenden Ansprüche,
wobei das Innenschuhmaterial (3), insbesondere der mehrschichtige Aufbau (3a) oder das Laminat (3a) oder das mehrschichtige Material (3a), mindestens eine Innenschicht und/oder ein Trägermaterial (10) aufweist, insbesondere wobei die Innenschicht und/oder das Trägermaterial (10), insbesondere im Trage- und Benutzungszustand, auf der Innenseite des Innenschuhmaterials (3) vorgesehen ist; und/oder
wobei das Innenschuhmaterial (3), insbesondere der mehrschichtige Aufbau (3a) oder das Laminat (3a) oder das mehrschichtige Material (3a), mindestens eine Außenschicht (11) aufweist, insbesondere wobei die Außenschicht (11), insbesondere im Trage- und Benutzungszustand, auf der Außenseite des Innenschuhmaterials (3) vorgesehen ist; und/oder
wobei das Innenschuhmaterial (3), insbesondere der mehrschichtige Aufbau (3a) oder das Laminat (3a) oder das mehrschichtige Material (3a), mindestens eine das Adsorptionsmaterial (14) umfassende oder hieraus bestehende Adsorptionsschicht (12) aufweist, insbesondere wobei die Adsorptionsschicht (12) zwischen der Innenschicht und/oder dem Trägermaterial (10) und der Außenschicht (11) angeordnet ist.

7. Fußbekleidungseinheit nach einem der vorangehenden Ansprüche, wobei das Adsorptionsmaterial (14), insbesondere das Adsorptionsmaterial (14) der Adsorptionsschicht (12), ausgewählt ist aus der Gruppe von
(i) insbesondere partikulärer Aktivkohle und/oder Aktivkohlepartikeln, vorzugsweise in Form von Aktivkohleteilchen in Kornform oder Kugelform;
(ii) Zeolithen, insbesondere natürlichen und/oder synthetischen Zeolithen;
(iii) Molekularsieben, insbesondere zeolithischen Molekularsieben, synthetischen Molekularsieben und/oder insbesondere synthetischen Molekularsieben auf Basis von Kohlenstoff, Oxiden und/oder Gläsern;
(iv) Metalloxid- und/oder Metallpartikeln;
(v) lonenaustauscherharzen, insbesondere polydispersen und/oder monodispersen Kationen- und/oder Anionenaustauschern, insbesondere vom Geltyp und/oder makroporösen Typ;
(vi) anorganischen Oxiden, insbesondere Siliciumdioxiden, Silicagelen und/oder Aluminiumoxiden;
(vii) porösen organischen Polymeren und/oder porösen organisch-anorganischen Hybridpolymeren und/oder metallorganischen Gerüstmaterialien, insbesondere MOFs, COFs, ZIFs, POMs, und/oder OFCs;
(viii) mineralischen Granulaten;
(ix) Klathraten; sowie
(x) deren Mischungen und/oder Kombinationen; und/oder
wobei das Adsorptionsmaterial (14), insbesondere das Adsorptionsmaterial (14) der Adsorptionsschicht (12), aus vorzugsweise partikulärer Aktivkohle und/oder Aktivkohlepartikel, vorzugsweise in Form von Aktivkohleteilchen in Kornform oder Kugelform, gebildet ist und/oder hieraus besteht.

8. Fußbekleidungseinheit nach einem der vorangehenden Ansprüche,
wobei das Adsorptionsmaterial (14), insbesondere das Adsorptionsmaterial (14) der Adsorptionsschicht (12), teilchen- und/oder partikelförmig ausgebildet ist und/oder wobei der Durchmesser des Adsorptionsmaterials (14), insbesondere der vorzugsweise partikulären Aktivkohle und/oder der Aktivkohlepartikel, im Bereich von 0,005 mm bis 2,5 mm, vorzugsweise im Bereich von 0,01 mm bis 2 mm, bevorzugt im Bereich von 0,015 mm bis 0,5 mm, besonders bevorzugt im Bereich von 0,02 mm bis 0,3 mm, ganz besonders bevorzugt im Bereich von 0,03 mm bis 0,15 mm, liegt und/oder wobei der mittlere Durchmesser, insbesondere der mittlere Durchmesser D₅₀, des Adsorptionsmaterials (14), insbesondere der vorzugsweise partikulären Aktivkohle und/oder der Aktivkohlepartikel, im Bereich von 0,01 mm bis 2 mm, insbesondere im Bereich von 0,02 mm bis 1 mm, bevorzugt im Bereich von 0,03 mm bis 0,5 mm, besonders bevorzugt im Bereich von 0,04 mm bis 0,4 mm, ganz besonders bevorzugt im Bereich von 0,04 mm bis 0,2 mm, liegt.

9. Fußbekleidungseinheit nach einem der vorangehenden Ansprüche,
wobei die Adsorptionsschicht (12) mindestens einen Träger (13) umfasst, insbesondere wobei der Träger (13) auf der der Innenschicht (10) zugewandten Seite der Adsorptionsschicht (12) angeordnet ist und/oder insbesondere wobei der Träger (13) zwischen der Innenschicht (10) und dem Adsorptionsmaterial (14) angeordnet ist; und/oder
wobei das Adsorptionsmaterial (14), insbesondere die vorzugsweise partikuläre Aktivkohle, an der Innenschicht und/oder dem Trägermaterial (10) oder an dem Träger (13) befestigt ist, insbesondere wobei das Adsorptionsmaterial (14) auf der der Außenschicht (11) zugewandten Seite der Innenschicht und/oder des Trägermaterials (10) oder des Trägers (13) angeordnet ist; und/oder
wobei die Adsorptionsschicht (12) mindestens eine Haftschicht (15a, 15b) zur Befestigung und Fixierung des Adsorptionsmaterials (14) aufweist, insbesondere wobei die Haftschicht (15a, 15b) zwischen dem Adsorptionsmaterial (14) und der Innenschicht und/oder dem Trägermaterial (10) oder dem Träger (13) angeordnet ist, und/oder wobei die Haftschicht (15a, 15b) diskontinuierlich und/oder luftdurchlässig ausgebildet ist.

10. Fußbekleidungseinheit nach einem der vorangehenden Ansprüche, wobei das Innenschuhmaterial (3), insbesondere der mehrschichtige Aufbau (3a) oder das Laminat (3a) oder das mehrschichtige Material (3a), keine insbesondere luftundurchlässigen (Sperr-) Schichten und/oder keine insbesondere luftundurchlässige Membran, insbesondere keine gegenüber chemischen und/oder biologischen und/oder nuklearen Gift- und/oder Schadstoffen, insbesondere Kampfstoffen, undurchlässige Membran, aufweist.

11. Verfahren zur Verlängerung und Erhöhung der Schutzfunktion eines Schuhwerks (2) in Form eines Schuhs oder vorzugsweise eines Stiefels gegenüber radioaktiven Gift- und Schadstoffen und gegenüber chemischen und biologischen Gift- und Schadstoffen, insbesondere Kampfstoffen, wobei ein mindestens ein Adsorptionsmaterial (14) aufweisendes Innenschuhmaterial (3) in Form einer Socke oder eines Strumpfs und das Schuhwerk (2) als funktional zusammenhängende und/oder als funktional einander zugeordnete, jedoch getrennte und separate, insbesondere räumlich getrennte Komponenten kombiniert werden,
wobei das Schuhwerk (2) wasserundurchlässig und luftundurchlässig, aber wasserdampfdurchlässig ausgebildet ist und wobei das Schuhwerk (2) kein Adsorptionsmaterial, insbesondere keine Aktivkohle, enthält und wobei das Schuhwerk (2) eine oleophobe und/oder hydrophobe Ausrüstung aufweist,
wobei das Innenschuhmaterial (3) luftdurchlässig und wasser- und wasserdampfdurchlässig ausgebildet ist und
wobei das Innenschuhmaterial (3) im Trage- und Benutzungszustand lose und unverbunden an dem Schuhwerk (2) anliegt.

12. Verwendung eines mindestens ein Adsorptionsmaterial (14) aufweisenden Innenschuhmaterials (3) in Form einer Socke oder eines Strumpfs zur Verlängerung und Erhöhung der Schutzfunktion eines Schuhwerks (2) in Form eines Schuhs oder vorzugsweise eines Stiefels gegenüber radioaktiven Gift- und Schadstoffen und gegenüber chemischen und biologischen Gift- und Schadstoffen, insbesondere Kampfstoffen, wobei das Innenschuhmaterial (3) und das Schuhwerk (2) als funktional zusammenhängende und/oder als funktional einander zugeordnete, jedoch räumlich getrennte Komponenten kombiniert werden,
wobei das Schuhwerk (2) wasserundurchlässig und luftundurchlässig, aber wasserdampfdurchlässig ausgebildet ist und wobei das Schuhwerk (2) kein Adsorptionsmaterial, insbesondere keine Aktivkohle, enthält und wobei das Schuhwerk (2) eine oleophobe und/oder hydrophobe Ausrüstung aufweist,
wobei das Innenschuhmaterial (3) luftdurchlässig und wasser- und wasserdampfdurchlässig ausgebildet ist und
wobei das Innenschuhmaterial (3) im Trage- und Benutzungszustand lose und unverbunden an dem Schuhwerk (2) anliegt.

## Claims

1. A functional footwear unit (1) in the form of a kit with a modular protective function against radioactive toxic and/or harmful substances and against chemical and biological toxic and/or harmful substances, in particular warfare agents,
the footwear unit (1) having, as functionally coherent and/or as functionally associated, but detached and separate, in particular spatially separated components:
(A) on the one hand, footgear (2) in the form of a shoe or preferably a boot, the footgear (2) being water-impermeable and air-impermeable, but permeable to water vapour, the footgear (2) containing no adsorption material, in particular no activated carbon, and the footgear (2) having an oleophobic and/or hydrophobic finish, and
(B) on the other hand, an inner shoe material (3) having at least one adsorption material (14) in the form of a sock or a stocking to extend and increase the protective function of the footgear (2), the inner shoe material (3) being air-permeable, water-permeable and permeable to water vapour,
wherein the inner shoe material (3) resting loosely and unconnected to the footgear (2) when it is worn and in use.

2. The footwear unit according to claim 1,
wherein the footwear unit (1) is equipped with a protective function against radioactive toxic and/or harmful substances and against biological toxic and/or harmful substances and against chemical toxic and/or harmful substances and/or
wherein the inner shoe material (3), in particular when worn and in use, is not permanently connected to the footgear (2) and/or wherein the inner shoe material (3) is not a permanent part of the footgear (2) and/or
wherein the footgear (2), in particular when it is worn and in use, rests loosely and unconnected on the inner shoe material (3).

3. The footwear unit according to claim 1 or 2,
wherein the footgear (2) has a multilayer, in particular laminate-shaped, structure (2a) or
wherein the footgear (2) is multilayer, in particular in the form of a laminate (2a), or
wherein the footgear (2) comprises a multilayer material (2a) or consists thereof.

4. The footwear unit according to any one of the preceding claims,
wherein the footgear (2), in particular the multilayer structure (2a) or the laminate (2a) or the multilayer material (2a), has at least one cover layer (5), in particular wherein the cover layer (5), in particular when it is worn and in use, is provided on the outside of the footgear (2); and/or
wherein the footgear (2), in particular the multilayer structure (2a) or the laminate (2a) or the multilayer material (2a), has at least one inner layer (6), in particular wherein the inner layer (6), in particular when it is worn and in use, is provided on the inside of the footgear (2); and/or
wherein the footgear (2), in particular the multilayer structure (2a) or the laminate (2a) or the multilayer material (2a), has at least one membrane (7), in particular wherein the membrane (7) is arranged between the cover layer (5) and the inner layer (6); and/or
wherein the footgear (2) has a spacer layer (8), in particular wherein the spacer layer (8) is arranged between the inner layer (6) and the cover layer (5) or between the inner layer (6) and the membrane (7); and/or
wherein the oleophobic and/or hydrophobic finish is provided or applied to the side of the footgear (2) which faces the toxic and/or harmful substances when it is worn; and/or
wherein the footgear (2) has a fire- and/or flame-retardant finish and/or layer (9b), in particular wherein the fire- and/or flame-retardant finish and/or layer (9b) is in the form of an impregnation and/or coating and/or in particular wherein the fire- and/or flame-retardant finish and/or layer (9b) is provided or applied to the side of the footgear (2) which faces the toxic and/or harmful substances when it is worn; and/or
wherein the footgear (2) is designed as combat boots, fire-fighting boots, work boots, protective boots, lace-up boots or the like.

5. The footwear unit according to any one of the preceding claims,
wherein the inner shoe material (3) has a multilayer, in particular laminate-shaped, structure (3a) or wherein the inner shoe material (3) is multilayer, in particular in the form of a laminate (3a), or wherein the inner shoe material (3) has a multilayer material (3a) or consists thereof; and/or
wherein the inner shoe material (3), in particular the multilayer structure (3a) or the laminate (3a) or the multilayer material (3a), has an air permeability, measured according to DIN 53887 and/or measured with a flow resistance of 127 Pa, of at least 200 l/m² per second, preferably at least 300 l/m² per second, preferably at least 400 l/m² per second, particularly preferably at least 600 l/m² per second, very particularly preferably at least 800 l/m² per second.

6. The footwear unit according to any one of the preceding claims,
wherein the inner shoe material (3), in particular the multilayer structure (3a) or the laminate (3a) or the multilayer material (3a), has at least one inner layer and/or a carrier material (10), in particular wherein the inner layer and/or the carrier material (10) is provided on the inside of the inner shoe material (3), in particular when it is worn and in use; and/or
wherein the inner shoe material (3), in particular the multilayer structure (3a) or the laminate (3a) or the multilayer material (3a), has at least one outer layer (11), in particular wherein the outer layer (11) is provided on the outside of the inner shoe material (3), in particular when worn and in use; and/or
wherein the inner shoe material (3), in particular the multilayer structure (3a) or the laminate (3a) or the multilayer material (3a), has at least one adsorption layer (12) comprising or consisting of the adsorption material (14), in particular wherein the adsorption layer (12) is arranged between the inner layer and/or the carrier material (10) and the outer layer (11).

7. The footwear unit according to any one of the preceding claims, wherein the adsorption material (14), in particular the adsorption material (14) of the adsorption layer (12), is selected from the group of
(i) in particular particulate activated carbon and/or activated carbon particles, preferably in the form of activated carbon particles in grain form or spherical form;
(ii) zeolites, in particular natural and/or synthetic zeolites;
(iii) molecular sieves, in particular zeolitic molecular sieves, synthetic molecular sieves and/or in particular synthetic molecular sieves based on carbon, oxides and/or glasses;
(iv) metal oxide particles and/or metal particles;
(v) ion exchange resins, in particular polydisperse and/or monodisperse cation and/or anion exchangers, in particular of the gel type and/or macroporous type;
(vi) inorganic oxides, in particular silicon dioxides, silica gels and/or aluminium oxides;
(vii) porous organic polymers and/or porous organic-inorganic hybrid polymers and/or organometallic framework materials, in particular MOFs, COFs, ZIFs, POMs, and/or OFCs;
(viii) mineral granules;
(ix) clathrates; and
(x) mixtures and/or combinations thereof; and/or
wherein the adsorption material (14), in particular the adsorption material (14) of the adsorption layer (12), is formed from and/or consists of preferably particulate activated carbon and/or activated carbon particles, preferably in the form of activated carbon particles in grain form or spherical form.

8. The footwear unit according to any one of the preceding claims,
wherein the adsorption material (14), in particular the adsorption material (14) of the adsorption layer (12), is particulate and/or particulate and/or wherein the diameter of the adsorption material (14), in particular the preferably particulate activated carbon and/or the activated carbon particles, in the range from 0.005 mm to 2.5 mm, preferably in the range from 0.01 mm to 2 mm, preferably in the range from 0.015 mm to 0.5 mm, particularly preferably in the range from 0.02 mm to 0.3 mm, very particularly preferably in the range from 0.03 mm to 0.15 mm, and/or where the mean diameter, in particular the mean diameter D₅₀, of the adsorption material (14), in particular the preferably particulate activated carbon and/or the activated carbon particles, is in the range from 0.01 mm to 2 mm, in particular in the range from 0.02 mm to 1 mm, preferably in the range from 0.03 mm to 0.5 mm, particularly preferably in the range from 0.04 mm to 0.4 mm, very particularly preferably in the range from 0.04 mm to 0.2 mm.

9. The footwear unit according to any one of the preceding claims,
wherein the adsorption layer (12) comprises at least one carrier (13), in particular wherein the carrier (13) is arranged on the side of the adsorption layer (12) facing the inner layer (10) and/or in particular where the carrier (13) is arranged between the inner layer (10) and the adsorption material (14); and/or
wherein the adsorption material (14), in particular the preferably particulate activated carbon, is attached to the inner layer and/or the carrier material (10) or to the carrier (13), in particular wherein the adsorption material (14) is arranged on the side of the inner layer and/or the carrier material (10) or the carrier (13) facing the outer layer (11); and/or wherein the adsorption layer (12) has at least one adhesive layer (15a, 15b) for fastening and fixing the adsorption material (14), in particular wherein the adhesive layer (15a, 15b) is arranged between the adsorption material (14) and the inner layer and/or the carrier material (10) or the carrier (13), and/or wherein the adhesive layer (15a, 15b) is discontinuous and/or air-permeable.

10. The footwear unit according to any one of the preceding claims, wherein the inner shoe material (3), in particular the multilayer structure (3a) or the laminate (3a) or the multilayer material (3a), has no particularly air-impermeable (barrier) layers and/or no particularly air-impermeable membrane, in particular no membrane impermeable to chemical and/or biological and/or nuclear toxic and/or harmful substances, in particular warfare agents.

11. A method for extending and increasing the protective function of footgear (2) in the form of a shoe or preferably a boot against radioactive toxic and/or harmful substances and against chemical and biological toxic and/or harmful substances, in particular warfare agents, wherein an inner shoe material (3) having at least one adsorption material (14) in the form of a sock or a stocking and the footgear (2) are combined as functionally connected and/or functionally associated, but detached and separate, in particular spatially separate components,
wherein the footgear (2) is water-impermeable and air-impermeable, permeable to water-vapour and wherein the footgear (2) contains no adsorption material, in particular no activated carbon, and wherein the footgear (2) has an oleophobic and/or hydrophobic finish,
wherein the inner shoe material (3) is air-permeable, water-permeable and permeable to water vapour and
wherein the inner shoe material (3) rests loosely and unconnected to the footgear (2) when it is worn and in use.

12. A use of an inner shoe material (3) having at least one adsorption material (14) in the form of a sock or a stocking to extend and increase the protective function of a footgear (2) in the form of a shoe or preferably a boot against radioactive toxic and/or harmful substances and against chemical and biological toxic and/or harmful substances, in particular warfare agents, wherein the inner shoe material (3) and the footgear (2) are combined as functionally connected and/or functionally assigned, but spatially separate, components,
wherein the footgear (2) is water-impermeable and air-impermeable, permeable to water-vapour and wherein the footgear (2) contains no adsorption material, in particular no activated carbon, and wherein the footgear (2) has an oleophobic and/or hydrophobic finish,
wherein the inner shoe material (3) is air-permeable, water-permeable and permeable to water vapour and
wherein the inner shoe material (3) rests loosely and unconnected to the footgear (2) when it is worn and in use.

## Revendications

1. Unité fonctionnelle d'habillement du pied (1) sous la forme d'un kit ayant une fonction de protection modulaire contre les substances toxiques et nocives radioactives et contre les substances toxiques et nocives chimiques et biologiques, en particulier les gaz de combat,
l'unité fonctionnelle d'habillement du pied (1) présentant, en tant que composants fonctionnellement cohérents et/ou fonctionnellement associés, mais divisés et séparés, en particulier spatialement divisés :
(A) d'une part, une chaussure (2) sous la forme d'une chaussure ou de préférence d'une botte, la chaussure (2) étant conçue pour être imperméable à l'eau et à l'air, mais perméable à la vapeur d'eau, la chaussure (2) ne contenant pas de matériau d'adsorption, en particulier pas de charbon actif, et la chaussure (2) présentant un apprêt oléophobe et/ou hydrophobe,
et
(B) d'autre part, un matériau de chaussure intérieure (3) présentant au moins un matériau d'adsorption (14) sous la forme d'une chaussette ou d'un bas pour étendre et augmenter la fonction de protection de la chaussure (2), le matériau de chaussure intérieure (3) étant perméable à l'air et perméable à l'eau et à la vapeur d'eau,
le matériau de chaussure intérieure (3) reposant de manière lâche et non reliée à la chaussure (2) à l'état porté et utilisé.

2. Unité d'habillement du pied selon la revendication 1,
l'unité d'habillement du pied (1) étant équipée d'une fonction de protection contre les substances toxiques et nocives radioactives, contre les substances toxiques et nocives biologiques et contre les substances toxiques et nocives chimiques et/ou
le matériau de chaussure intérieure (3), en particulier à l'état porté et utilisé, n'étant pas relié en permanence à la chaussure (2) et/ou le matériau de chaussure intérieure (3) n'étant pas une partie permanente de la chaussure (2) et/ou
la chaussure (2), en particulier à l'état porté et utilisé, repose de manière lâche et non reliée sur le matériau de chaussure intérieure (3).

3. Unité d'habillement du pied selon la revendication 1 ou 2,
la chaussure (2) présentant une structure multicouche, en particulier en forme de stratifié (2a) ou la chaussure (2) étant conçu de manière multicouche, en particulier sous la forme d'un stratifié (2a) ou la chaussure (2) présentant un matériau multicouche (2a) ou étant constituée de celui-ci.

4. Unité d'habillement du pied selon l'une quelconque des revendications précédentes,
la chaussure (2), en particulier la structure multicouche (2a) ou le stratifié (2a) ou le matériau multicouche (2a) présentant au moins une couche de couverture (5), en particulier la couche de couverture (5), en particulier à l'état porté et utilisé, étant prévue à l'extérieur de la chaussure (2) ; et/ou
la chaussure (2), en particulier la structure multicouche (2a) ou le stratifié (2a) ou le matériau multicouche (2a), présentant au moins une couche intérieure (6), en particulier la couche intérieure (6), en particulier à l'état porté et utilisé, étant prévue à l'intérieur de la chaussure (2) ; et/ou
la chaussure (2), en particulier la structure multicouche (2a) ou le stratifié (2a) ou le matériau multicouche (2a), présentant au moins une membrane (7), en particulier la membrane (7) étant disposée entre la couche de couverture (5) et la couche intérieure (6) ; et/ou
la chaussure (2) présentant une couche d'espacement (8), en particulier la couche d'espacement (8) étant disposée entre la couche intérieure (6) et la couche de couverture (5) ou entre la couche intérieure (6) et la membrane (7) ; et/ou
l'apprêt oléophobe et/ou hydrophobe étant prévu ou appliqué sur le côté de la chaussure (2) qui fait face aux substances toxiques et/ou nocives à l'état porté ; et/ou
la chaussure (2) présentant un apprêt et/ou une couche (9b) ignifuge et/ou étanche aux flammes, en particulier l'apprêt et/ou la couche (9b) ignifuge et/ou étanche aux flammes se présentant sous la forme d'une imprégnation et/ou d'un revêtement et/ou en particulier l'apprêt et/ou la couche (9b) ignifuge et/ou étanche aux flammes étant prévu(e) ou appliqué(e) sur le côté de la chaussure (2) qui fait face aux substances toxiques et/ou nocives à l'état porté ; et/ou
la chaussure (2) étant conçue comme des bottes de combat, des bottes de pompier, des bottes de travail, des bottes de protection, des bottes à lacets ou similaires.

5. Unité d'habillement du pied selon l'une quelconque des revendications précédentes,
le matériau de chaussure intérieure (3) présentant une structure multicouche, en particulier en forme de stratifié (3a) ou le matériau de chaussure intérieure (3) étant conçu de manière multicouche, en particulier sous la forme d'un stratifié (3a), ou le matériau de chaussure intérieure (3) comprenant un matériau multicouche (3a) ou étant constituée de celui-ci ; et/ou
le matériau de chaussure intérieure (3), en particulier la structure multicouche (3a) ou le stratifié (3a) ou le matériau multicouche (3a) présentant une perméabilité à l'air, mesurée selon DIN 53887 et/ou mesurée avec une résistance à l'écoulement de 127 Pa, d'au moins 200 l/m² par seconde, de préférence d'au moins 300 l/m² par seconde, de préférence d'au moins 400 l/m² par seconde, de manière particulièrement préférée d'au moins 600 l/m² par seconde, de manière tout particulièrement préférée d'au moins 800 l/m² par seconde.

6. Unité d'habillement du pied selon l'une quelconque des revendications précédentes,
le matériau de chaussure intérieure (3), en particulier la structure multicouche (3a) ou le stratifié (3a) ou le matériau multicouche (3a), présentant au moins une couche intérieure et/ou un matériau de support (10), en particulier la couche intérieure et/ou le matériau de support (10) étant prévu à l'intérieur du matériau de chaussure intérieure (3), en particulier à l'état porté et utilisé ; et/ou
le matériau de chaussure intérieure (3), en particulier la structure multicouche (3a) ou le stratifié (3a) ou le matériau multicouche (3a), présentant au moins une couche extérieure (11), en particulier la couche extérieure (11), en particulier à l'état porté et utilisé, étant prévue à l'extérieur du matériau de chaussure intérieure (3) ; et/ou le matériau de chaussure intérieure (3), en particulier la structure multicouche (3a) ou le stratifié (3a) ou le matériau multicouche (3a), présentant au moins une couche d'adsorption (12) comprenant ou constituée du matériau d'adsorption (14), en particulier la couche d'adsorption (12) étant disposée entre la couche intérieure et/ou le matériau de support (10) et la couche extérieure (11).

7. Unité d'habillement du pied selon l'une quelconque des revendications précédentes, le matériau d'adsorption (14), en particulier le matériau d'adsorption (14) de la couche d'adsorption (12), étant choisi dans le groupe
(i) comprenant en particulier des particules de charbon actif et/ou du charbon actif particulaire, de préférence sous la forme de particules de charbon actif de forme granulaire ou de forme sphérique ;
(ii) des zéolithes, en particulier des zéolithes naturelles et/ou synthétiques ;
(iii) des tamis moléculaires, en particulier des tamis moléculaires zéolithiques, des tamis moléculaires synthétiques et/ou en particulier des tamis moléculaires synthétiques à base de carbone, d'oxydes et/ou de verres ;
(iv) des particules d'oxyde métallique et/ou métalliques ;
(v) des résines échangeuses d'ions, en particulier des échangeurs de cations et/ou d'anions polydispersés et/ou monodispersés, en particulier de type gel et/ou de type macroporeux ;
(vi) des oxydes inorganiques, en particulier des dioxydes de silicium, des gels de silice et/ou des oxydes d'aluminium ;
(vii) des polymères organiques poreux et/ou des polymères hybrides organiques-inorganiques poreux et/ou des matériaux à structure organométallique, en particulier les MOF, COF, ZIF, POM et/ou OFC ;
(viii) des granules minéraux ;
(ix) des clathrates ; ainsi que
(x) leurs mélanges et/ou leurs combinaisons ; et/ou
le matériau d'adsorption (14), en particulier le matériau d'adsorption (14) de la couche d'adsorption (12), étant formé à partir de et/ou étant constitué de préférence de charbon actif particulaire et/ou de particules de charbon actif, de préférence sous la forme de particules de charbon actif de forme granulaire ou de forme sphérique.

8. Unité d'habillement du pied selon l'une quelconque des revendications précédentes, le matériau d'adsorption (14), en particulier le matériau d'adsorption (14) de la couche d'adsorption (12), étant fragmentaire et/ou particulaire et/ou le diamètre du matériau d'adsorption (14), en particulier du charbon actif de préférence particulaire et/ou des particules de charbon actif, se situant dans la plage allant de 0,005 mm à 2,5 mm, de préférence dans la plage allant de 0,01 mm à 2 mm, de préférence dans la plage allant de 0,015 mm à 0,5 mm, de manière particulièrement préférée dans la plage allant de 0,02 mm à 0,3 mm, de manière tout particulièrement préférée dans la plage allant de 0,03 mm à 0,15 mm, et/ou le diamètre moyen, en particulier le diamètre moyen D₅₀, du matériau d'adsorption (14), en particulier du charbon actif de préférence particulaire et/ou des particules de charbon actif, se situant dans la plage allant de 0,01 mm à 2 mm, en particulier dans la plage allant de 0,02 mm à 1 mm, de préférence dans la plage allant de 0,03 mm à 0,5 mm, de manière particulièrement préférée dans la plage allant de 0,04 mm à 0,4 mm, de manière particulièrement préférée dans la plage allant de 0,04 mm à 0,2 mm.

9. Unité d'habillement du pied selon l'une quelconque des revendications précédentes,
la couche d'adsorption (12) comprenant au moins un support (13), en particulier le support (13) étant disposé du côté de la couche d'adsorption (12)faisant face à la couche intérieure (10), et/ou en particulier le support (13) étant disposé entre la couche intérieure (10) et le matériau d'adsorption (14) ; et/ou
le matériau d'adsorption (14), en particulier le charbon actif de préférence particulaire, étant attaché à la couche intérieure et/ou au matériau de support (10) ou au support (13), en particulier le matériau d'adsorption (14) étant disposé sur le côté faisant face à la couche extérieure (11), de la couche intérieure et/ou du matériau de support (10) ou du support (13) ; et/ou
la couche d'adsorption (12) présentant au moins une couche adhésive (15a, 15b) pour attacher et fixer le matériau d'adsorption (14), en particulier la couche adhésive (15a, 15b) étant disposée entre le matériau d'adsorption (14) et le la couche intérieure et/ou le matériau de support (10) ou le support (13), et/ou la couche adhésive (15a, 15b) étant discontinue et/ou perméable à l'air.

10. Unité d'habillement du pied selon l'une quelconque des revendications précédentes, le matériau de chaussure intérieure (3), en particulier la structure multicouche (3a) ou le stratifié (3a) ou le matériau multicouche (3a) ne comportant aucune couche (barrière) en particulier imperméable à l'air et/ou aucune membrane en particulier imperméable à l'air, en particulier aucune membrane imperméable aux substances toxiques et/ou nocives radioactives et/ou chimiques et/ou biologiques, en particulier aux gaz de combat.

11. Procédé pour étendre et augmenter la fonction de protection d'une chaussure (2) sous la forme d'une chaussure ou de préférence d'une botte contre les substances toxiques et nocives radioactives et contre les substances toxiques et nocives chimiques et biologiques, en particulier les gaz de combat, un matériau de chaussure intérieure (3) présentant au moins un matériau d'adsorption (14) sous la forme d'une chaussette ou d'un bas et la chaussure (2) étant combinée en tant que composants fonctionnellement cohérents et/ou fonctionnellement associés, mais divisés et séparés, en particulier spatialement divisés,
la chaussure (2) étant imperméable à l'eau et imperméable à l'air, mais perméable à la vapeur d'eau et la chaussure (2) ne contenant pas de matériau d'adsorption, en particulier pas de charbon actif, et la chaussure (2) présentant un apprêt oléophobe et/ou hydrophobe,
le matériau de chaussure intérieure (3) étant perméable à l'air et perméable à l'eau et à la vapeur d'eau et
le matériau de chaussure intérieure (3) reposant de manière lâche et non reliée à la chaussure (2) à l'état porté et utilisé.

12. Utilisation d'un matériau de chaussure intérieure (3) ayant au moins un matériau d'adsorption (14) sous la forme d'une chaussette ou d'un bas pour étendre et augmenter la fonction de protection d'une chaussure (2) sous la forme d'une chaussure ou de préférence d'une botte contre les substances toxiques et nocives radioactives et contre les substances toxiques et nocives chimiques et biologiques, en particulier les gaz de combat, le matériau de chaussure intérieure (3) et la chaussure (2) étant combinés en tant que composants fonctionnellement cohérents et/ou fonctionnellement associés, mais divisés et séparés, en particulier spatialement divisés,
la chaussure (2) étant imperméable à l'eau et imperméable à l'air, mais perméable à la vapeur d'eau et la chaussure (2) ne contenant pas de matériau d'adsorption, en particulier pas de charbon actif, et la chaussure (2) ayant un apprêt oléophobe et/ou hydrophobe,
le matériau de chaussure intérieure (3) étant perméable à l'air et perméable à l'eau et à la vapeur d'eau et
le matériau de chaussure intérieure (3) reposant de manière lâche et non reliée à la chaussure (2) à l'état porté et utilisé.
